# EUROPÄISCHE PATENTSCHRIFT

(11) **EP 1 554 120 B1**
(45) Veröffentlichungstag und Bekanntmachung des Hinweises auf die Patenterteilung: **01.04.2009**
(21) Anmeldenummer: 03775068.4
(22) Anmeldetag: 21.10.2003
(51) Int. Cl.: B41F 7/30

(54) **VERFAHREN ZUR EINSTELLUNG EINES SPRÜHFEUCHTWERKS**
METHOD FOR ADJUSTING A SPRAY DAMPENER
PROCEDE POUR REGLER UN DISPOSITIF D'HUMIDIFICATION A PULVERISATION

(30) Priorität: 25.10.2002 DE 10250077; 13.12.2002 DE 10258325
(43) Veröffentlichungstag der Anmeldung: 20.07.2005
(73) Patentinhaber: Koenig & Bauer Aktiengesellschaft, 97080 Würzburg (DE)
(72) Erfinder: BOLZA-SCHÜNEMANN, Claus, August, 97082 Würzburg (DE)
(86) Internationale Anmeldenummer: PCT/DE2003/003487
(87) Internationale Veröffentlichungsnummer: WO 2004/039587

(56) Entgegenhaltungen:
- US-A- 4 649 818
- US-A- 5 038 681

## Beschreibung

Die Erfindung betrifft Verfahren zur Einstellung eines Sprühfeuchtwerks gemäß dem Oberbegriff des Anspruches 1, 2, 39 oder 40.

Durch die deutsche Auslegeschrift DE 1 611 313 ist ein Feuchtwerk für eine Offsetdruckmaschine bekannt, bei dem ein Feuchtmittel in Abhängigkeit von der Drehzahl eines Formzylinders mit einer wählbaren Impulsdauer impulsartig zerstäubt und intermittierend auf einer Oberfläche einer Walze des Feuchtwerks mittels Düsen aufgetragen wird. Die deutsche Auslegeschrift DE 1 761 736 ergänzt die DE 1 611 313 dahingehend, dass eine Impulsdauer und Impulsfolgefrequenz einstellbar sind, wobei die Impulsdauer bei einer niedrigen Druckgeschwindigkeit des Formzylinders länger und bei einer höheren Druckgeschwindigkeit kürzer oder die pro Umdrehung des Formzylinders abgegebene Anzahl von Sprühimpulsen bei einer niedrigen Druckgeschwindigkeit des Formzylinders höher und bei einer höheren Druckgeschwindigkeit niedriger ist.

Durch die US 2 231 694 ist ein Sprühfeuchtwerk einer Druckmaschine bekannt, wobei Düsen ein Feuchtmittel in einer einstellbaren Menge in vorbestimmten zeitlichen Intervallen auf eine Feuchtwerkswalze ausstoßen.

Durch die US 5 038 681 ist ein Sprühfeuchtwerk einer Druckmaschine bekannt, wobei ein Feuchtmittel mit einer festen Impulsdauer, aber variablem Impulsfolgeabstand in Abhängigkeit von der Drehzahl eines Formzylinders auf einer Oberfläche einer Walze des Sprühfeuchtwerks mittels Düsen auftragbar ist.

Durch die DE 100 05 908 A1 ist ein Sprühfeuchtwerk für eine Druckmaschine bekannt, wobei eine Oberfläche vorzugsweise einer rotierenden Walze durch eine Vielzahl von Sprühdüsen mit einem Feuchtmittel besprüht wird, indem die Sprühdüsen jeweils mit einer vorgegebenen Frequenz und Phasenverschiebung aktiviert werden. Die Sprühdüsen sprühen also nacheinander zyklisch in einer festen Reihenfolge, wobei die Zeitspanne zwischen der Aktivierung derselben Sprühdüse immer dieselbe ist. Auch ist die Pulslänge, d. h. die Zeit, während der die Sprühdüsen geöffnet sind, vorzugsweise für alle Sprühdüsen gleich. Die Länge des auf der Oberfläche der Walze besprühten Bereiches und ein Abstand zwischen aufeinanderfolgenden besprühten Bereichen sind von dem Arbeitszyklus der Sprühdüsen und einer Oberflächengeschwindigkeit der Walze abhängig. Es findet sich in der DE 100 05 908 A1 jedoch kein Hinweis darauf, welche Bedingung zwischen dem Arbeitszyklus der Sprühdüsen oder der Oberflächengeschwindigkeit der Walze und einer Umdrehungsdauer eines Formzylinders einzuhalten ist, um an einer Kontaktstelle zwischen der Walze und dem Formzylinder einen möglichst gleichmäßigen Auftrag des Feuchtmittels auf dem Formzylinder zu erzielen.

Durch die US 46 49 818 ist ein Sprühfeuchtwerk für eine Druckmaschine bekannt, wobei eine elektronische Steuerschaltung Sprühdüsen in Abhängigkeit von einer erfassten Maschinengeschwindigkeit der Druckmaschine steuert, wobei eine Frequenz der von den Sprühdüsen ausgestoßenen Sprühimpulse vorzugsweise in einem nichtlinearen Zusammenhang zur Maschinengeschwindigkeit steht. Insbesondere für den Fall einer Störung in der elektronischen Steuerschaltung ist vorgesehen, die Sprühfrequenz manuell einzustellen, z. B. unter Zuhilfenahme grafischer Hilfsmittel, die einen Zusammenhang zwischen der Maschinengeschwindigkeit und einer einzustellenden Sprühfrequenz aufzeigen. Auch in der US 46 49 818 findet sich kein Hinweis darauf, ob eine und wenn ja, welche Bedingung zwischen dem Arbeitszyklus der Sprühdüsen oder der Oberflächengeschwindigkeit einer Feuchtwerkswalze und einer Umdrehungsdauer eines Formzylinders einzuhalten ist, um an einer Kontaktstelle zwischen der Feuchtwerkswalze und dem Formzylinder einen möglichst gleichmäßigen Auftrag des Feuchtmittels auf dem Formzylinder zu erzielen.

Wie die vorgenannten Patentschriften erkennen lassen, werden in Offsetdruckmaschinen seit Jahren Sprühfeuchtwerke eingesetzt, die über Sprühdüsen intermittierend ein Feuchtmittel, z. B. ein Wasseraerosol abgeben, das eine rotierende Walze mit Feuchtigkeit benetzt. Dieser dünne Wasserfilm wird über weitere Walzen des Sprühfeuchtwerks auf eine Druckform des Formzylinders übertragen, wobei sich die besprühte Walze und nachfolgende Übertragwalzen synchron mit der durch die Drehzahl des Formzylinders gegebenen Maschinengeschwindigkeit drehen.

Der Druckprozess benötigt in Abhängigkeit von der Maschinengeschwindigkeit und der verwendeten Druckvorlage unterschiedliche Feuchtmengen. Der Zusammenhang zwischen der Maschinengeschwindigkeit und der erforderlichen Feuchtmenge kann aus einer sogenannten Feuchtkurve entnommen werden, welche eine grafische Darstellung einer Feuchtung D in Abhängigkeit von der Drehzahl des Formzylinders ist. Die Feuchtkurve gibt somit an, welche Feuchtung D für einen Feuchtmittelspender, z. B. eine Düse in einem Sprühbalken, einzustellen ist. Die Feuchtung D beziffert ein Verhältnis zwischen einem am Feuchtmittelspender einstellbaren Feuchtmitteldurchlaß zu einem maximalen Feuchtmitteldurchlaß. $Feuchtung D = {t}_{ON} / {t}_{ON} + {t}_{OFF}$
mit t_{ON} = Dauer des Feuchtmitteldurchchlasses und t_{OFF} = Dauer der Feuchtmittelsperrung

Zusätzlich zu dem durch die Feuchtkurve gegebenen Erfordernis kann die Feuchtmenge von einem Bediener der Druckmaschine variiert und in einem Wertebereich zwischen einer Sperrung der Sprühdüsen bis zu deren maximalen Durchflussmenge auf einen beliebigen Wert eingestellt werden. Dabei wird eine Veränderung der von der Sprühdüse abgegebenen Feuchtmenge über das Verhältnis ihrer Sprühzeit Tₒₙ und Pausenzeit T_{off} erreicht. In der Praxis wird bevorzugt mit einer möglichst konstanten ,on'-Zeit gearbeitet, sodass nur die ,off'-Zeit variiert wird. Mit dem Bedarf an Feuchtmenge ändert sich somit das Tastverhältnis (on- zu off-Zeit) sowie die Sprühfrequenz (f = 1/(Tₒₙ + T_{off})). Bei der Wahl der Sprühzeit Tₒₙ ist zu beachten, dass eine Sprühdüse zur Erzeugung ihres Sprühkegels sowie für den Austritt einer bestimmten Feuchtmenge eine bestimmte Mindestzeit benötigt und damit die Sprühzeit Tₒₙ nicht beliebig klein eingestellt werden kann.

Bedingt durch das intermittierende Aufsprühen von Feuchtmittel auf eine Mantelfläche einer rotierenden Walze entsteht der gravierende Nachteil, dass es in Abhängigkeit der Drehfrequenz der besprühten Walze und der Sprühfrequenz der Düse auf der besprühten Walze und in der Folge auch auf der Mantelfläche des Formzylinders zu einer ungleichmäßigen und damit unerwünschten Überlagerung von aufgesprühtem Feuchtmittel kommen kann, wenn bei einer ungünstigen Korrelation der Drehfrequenz der Walze und der Sprühfrequenz der Düse bei jeder Umdrehung der Walze immer wieder derselbe oder zumindest teilweise derselbe Bereich am Umfang der Walze besprüht wird, wodurch letztlich an manchen Stellen auf der Mantelfläche des Zylinders zuviel und an anderen Stellen zuwenig Feuchtmittel aufgetragen wird. Die Drehfrequenz der Walze und die Sprühfrequenz der Düse geraten dann in einen Zustand, der schwingungstechnisch als eine Schwebung bezeichnet wird. Eine ungleichförmige Verteilung des Feuchtmittels wirkt sich beim Bedrucken eines Bedruckstoffes jedoch äußerst negativ aus, denn sie führt zu erheblichen Farbschwankungen auf dem Bedruckstoff. Ohne entsprechende Gegenmaßnahmen ist die Gefahr eines Eintritts der Schwebung beträchtlich, da sowohl die Drehzahl der Druckmaschine als auch die Feuchtmenge vom Bediener frei wählbar sind. Es kann somit bei beliebigen Betriebszuständen zu diesem unerwünschten Effekt kommen.

Analog entsteht dieser Effekt, wenn in der Länge der Walze mehr als eine Düse angeordnet ist, da die einzelnen Düsen nach obiger Beschreibung separat angesteuert werden und es zu dem exakt gleichen Effekt zwischen zwei benachbarten Düsen kommen kann, d. h. benachbarte Düsen sprühen mit unterschiedlicher Frequenz aufgrund eines über die Länge der Walze bestehenden unterschiedlichen Bedarfs an Feuchtmenge und es kommt zu einer Schwebung zwischen den Düsen und somit zu einem sehr ungleichmäßigen Auftrag an Feuchtmittel.

Der Erfindung liegt die Aufgabe zugrunde, Verfahren zur Einstellung eines Sprühfeuchtwerks zu schaffen.

Die Aufgabe wird erfindungsgemäß durch die Merkmale des Anspruches 1, 2, 39 oder 40 gelöst.

Die mit der Erfindung erzielbaren Vorteile bestehen insbesondere darin, dass dem beschriebenen nachteiligen Effekt nachhaltig entgegengewirkt wird, indem, falls schon nicht generell, dann doch zumindest für eine bestimmte Anzahl von aufeinander folgenden Umdrehungen des zu befeuchtenden Rotationskörpers für eine beliebige, aber sich zumindest im Zeitpunkt der Einstellung nicht verändernde Maschinengeschwindigkeit der Druckmaschine eine Synchronisation mit der Sprühfrequenz vermieden wird, um eine möglichst gleichmäßige und damit eine weitgehend überlagerungsfreie Verteilung des Feuchtmittels entlang des Umfangs des Rotationskörpers zu erzielen. Die unerwünschte Schwebung, d. h. hier die Überlagerung von Feuchtmittel an derselben Stelle des Umfangs des Rotationskörpers, bleibt aus, weil angepasst an die Maschinengeschwindigkeit der Druckmaschine und auch abhängig vom Verteilverhalten des Sprühfeuchtwerks für verschiedene Drehfrequenzbereiche der Walze eine nicht störende und auch nicht Interferenzen erzeugende Sprühfrequenz vorzugsweise programmtechnisch eingestellt und bedarfsweise, insbesondere bei einer Änderung der Maschinengeschwindigkeit der Druckmaschine, nachgeführt wird. Ein schwebungsfreier Betrieb kann auch ohne eine Veränderung der Sprühfrequenz erreicht werden, wenn die on- und off-Zeiten der Sprühdüsen im Rahmen bestimmter Korrelationen variiert werden. Die vorgeschlagenen Verfahren gestatten für die Sprühfrequenz Einstellungen, die von unzulässigen, zumindest aber unerwünschten Synchronisationswerten einen ausreichenden Sicherheitsabstand von z. B. bis zu 25 %, zumindest aber 10 % der Periodendauer der Rotationskörper aufweisen. Vor der Einstellung unzulässiger, zumindest aber unerwünschter Synchronisationswerte kann gewarnt werden; diese zu vermeidenden Korrelationen können jedoch auch z. B. programmtechnisch vollständig ausgeschlossen werden, wodurch der Überwachungsaufwand für ein im Betrieb befindliches Sprühfeuchtwerk verringert und die Qualität der mit einer zugehörigen Druckmaschine gefertigten Druckerzeugnisse verbessert wird.

Ein Ausführungsbeispiel der Erfindung ist in den Zeichnungen dargestellt und wird im Folgenden näher beschrieben.

Es zeigen:
- Fig. 1: eine perspektivische Ansicht eines stark vereinfacht dargestellten Sprühfeuchtwerks;
- Fig. 2: ein Ablaufschema zur Darstellung der Verteilung der Sprühimpulse entlang einer Umfangslinie eines Rotationskörpers, wobei eine Wiederholdauer von Sprühimpulsen kleiner als eine Umdrehungsdauer des Rotationskörpers ist;
- Fig. 3: ein Ablaufschema zur Darstellung der Verteilung der Sprühimpulse entlang einer Umfangslinie des Rotationskörpers, wobei eine Wiederholdauer von Sprühimpulsen größer als eine Umdrehungsdauer des Rotationskörpers ist.

Die Fig. 1 stellt verallgemeinernd eine Vorrichtung zur Verteilung eines von einem Materialspender 01 abgegebenen Materials 02 entlang eines Umfangs U₀₃ eines rotierenden ersten Rotationskörpers 03 dar, wobei der Materialspender 01 zumindest während seiner Abgabe des Materials 02 hinsichtlich des Rotationskörpers 03 ortsfest angeordnet ist und wobei der Rotationskörper 03 während seiner Rotation das Material 02 auf seiner Mantelfläche entlang seines Umfangs U₀₃ an einer Kontaktstelle 06 in einem diskontinuierlichen Mengenfluß aufnimmt. Wie aus den Ablaufschemata der Fig. 2 und 3 ersichtlich ist, ist eine Periodendauer T_{A03} des ersten Rotationskörpers 03 zur Aufnahme des Materials 02 oder deren ganzzahliges Vielfaches nT_{A03} mit n = 1, 2, 3 ... von einer Umdrehungsdauer T₀₃ des ersten Rotationskörpers 03 oder deren ganzzahligem Vielfachen nT₀₃ mit n = 1, 2, 3 ... verschieden. Während des Betriebs des Materialspenders 01 steht das Material 02 in einer definierten Dosis grundsätzlich immer nur nach Ablauf der Periodendauer T_{A03} an der Kontaktstelle 06 zur Verfügung, wobei diese Periodendauer T_{A03} oder deren ganzzahliges Vielfaches nT_{A03} mit n = 1, 2, 3 ... bewußt ungleich zur aktuellen Umdrehungsdauer T₀₃ des ersten Rotationskörpers 03 oder deren ganzzahligem Vielfachen nT₀₃ mit n = 1, 2, 3 ... gewählt ist.

Eine Teilmenge der zu übertragenen definierten Dosis des Materials 02 kann in der Praxis aufgrund vorangegangener unvollständiger Materialübertragungen an vorgelagerten Übertragwalzen auch zu anderen Zeiten als nach Ablauf einer vollständigen Periodendauer T_{A03} oder deren ganzzahligem Vielfachen nT_{A03} mit n = 1, 2, 3 ... erneut an der Kontaktstelle 06 bereit stehen, jedoch sollen derartige durch unvollständige Materialübertragungen verursachte Effekte hier außer Betracht bleiben.

Da die Bereitstellung des Materials 02 in der beschriebenen Vorrichtung vorzugsweise durch den Materialspender 01 erfolgt, kann die vorgenannte grundlegende Korrelation dadurch erfüllt werden, dass der Materialspender 01 das Material 02 derart in einem diskontinuierlichen Mengenfluß abgibt, dass eine Periodendauer T_{A01} zur Abgabe des Materials 02 oder deren ganzzahliges Vielfaches nT_{A01} mit n =1, 2, 3 ... von der Umdrehungsdauer T₀₃ des ersten Rotationskörpers 03 oder deren ganzzahligem Vielfachen nT₀₃ mit n = 1, 2, 3 ... verschieden ist.

Um anhaltend einen möglichst gleichmäßigen Auftrag des Materials 02 auf der Mantelfläche des Rotationskörpers 03 zu erzielen, sind zusätzlich zu den genannten grundsätzlichen Korrelationen vorzugsweise noch nachstehende speziellen Korrelationen zu erfüllen:

Wenn die Periodendauer T_{A01} zur Abgabe des Materials 02 oder die Periodendauer T_{A03} des ersten Rotationskörpers 03 zur Aufnahme des Materials 02 oder ein ganzzahliges Vielfaches dieser Periodendauern nT_{A01}; nT_{A03} mit n = 1, 2, 3 ... kleiner als die Umdrehungsdauer T₀₃ des ersten Rotationskörpers 03 ist (Fig. 2), soll eine zeitliche Differenz ΔT₁ zwischen der Umdrehungsdauer T₀₃ des ersten Rotationskörpers 03 und der Periodendauer T_{A01} zur Abgabe des Materials 02 oder der Periodendauer T_{A03} zur Aufnahme des Materials 02 oder deren ganzzahligen Vielfachen nT_{A01}; nT_{A03} mit n = 1, 2, 3 ..., die kleiner als die Umdrehungsdauer T₀₃ des ersten Rotationskörpers 03 sind, größer sein als eine Abgabedauer Tₒₙ (on-Zeit) des Materialspenders 01. Unter der Voraussetzung, dass nT_{A01}; nT_{A03} < T₀₃ mit n = 1, 2, 3 ... ist, gilt demnach: $Δ ⁢ {T}_{1} = {T}_{03} - \left(n⁢{T}_{A ⁢ 01};n⁢{T}_{A ⁢ 03}\right) > {T}_{on} mit n = 1 , 2 , 3$

Wenn die Periodendauer T_{A01} zur Abgabe des Materials 02 oder die Periodendauer T_{A03} des ersten Rotationskörpers 03 zur Aufnahme des Materials 02 größer als ein ganzzahliges Vielfaches nT₀₃ mit n = 1, 2, 3 ... der Umdrehungsdauer T₀₃ des ersten Rotationskörpers 03 ist (Fig. 3), darf die Periodendauer T_{A01} zur Abgabe des Materials 02 oder die Periodendauer T_{A03} zur Aufnahme des Materials 02 keinen Wert annehmen, d. h. nicht auf einen Wert eingestellt werden, der in einem Intervall X liegt, dessen unterer Schrankenwert tᵤ durch das der Periodendauer T_{A01}; T_{A03} nächstfolgende ganzzahlige Vielfache (n+1)*T₀₃ mit n = 1, 2, 3 ... der Umdrehungsdauer T₀₃ des ersten Rotationskörpers 03 vermindert um die Abgabedauer Tₒₙ (on-Zeit) des Materialspenders 01 und dessen oberer Schrankenwert tₒ durch das der vorgenannten Periodendauer T_{A01}; T_{A03} nächstfolgende ganzzahlige Vielfache (n+1)*T₀₃ mit n = 1, 2, 3 ... der Umdrehungsdauer T₀₃ des ersten Rotationskörpers 03 gebildet wird. Unter der Voraussetzung, dass T_{A01}; T_{A03} > nT₀₃ mit n = 1, 2, 3 ... ist, gilt demnach: $n ⁢ {T}_{03} < {T}_{A ⁢ 01} ; {T}_{A ⁢ 03} < \left(n+1\right) * {T}_{03} - {T}_{on} mit n = 1 , 2 , 3$

Bei der vorgeschlagenen Vorrichtung kann die Abgabedauer Tₒₙ für das vom Materialspender 01 periodisch abgegebene Material 02 innerhalb dessen konstant gehaltener Periodendauer T_{A01} unter gleichzeitiger gegensätzlicher Veränderung der Pausenzeit T_{off} variabel einstellbar sein. Jedoch kann auch die Periodendauer T_{A01} unter Anpassung der Abgabedauer Tₒₙ oder der Pausenzeit T_{off} oder beider Zeiten Tₒₙ; T_{off} variabel einstellbar sein. Dabei beginnen die Abgabedauer Tₒₙ für das vom Materialspender 01 periodisch abgegebene Material 02 und dessen Periodendauer T_{A01} vorzugsweise zeitgleich, d. h. die Periodendauer T_{A01} beginnt jeweils mit der einsetzenden Abgabedauer Tₒₙ für das Material 02 zu zählen. Eine vorteilhafte Ausgestaltung der vorgeschlagenen Vorrichtung sieht vor, dass die Periodendauer T_{A01} zur Abgabe des Materials 02 aus dem Materialspender 01 oder die Periodendauer T_{A03} des ersten Rotationskörpers 03 zur Aufnahme des Materials 02 mindestens das Doppelte der Umdrehungsdauer T₀₃ des ersten Rotationskörpers 03 beträgt, somit T_{A01}; T_{A03} > 2*T₀₃ ist.

Wenn sich die Umdrehungsdauer T₀₃ des ersten Rotationskörpers 03 von dessen Periodendauer T_{A03} zur Aufnahme des Materials 02 unterscheidet, nimmt der Rotationskörper 03 zumindest für eine gewisse Anzahl seiner Umdrehungen das Material 02 zwangsläufig an unterschiedlichen Stellen seines Umfangs U₀₃ auf. Bei manchen Anwendungen mag es hinsichtlich der gewünschten möglichst gleichmäßigen Verteilung des Materials 02 auf der Mantelfläche des ersten Rotationskörpers 03 unschädlich sein, wenn ab einer bestimmten Anzahl von Umdrehungen und damit Wiederholungen der Umdrehungsdauer T₀₃, z. B ab mindestens zwei, drei, fünf, zehn oder beliebig mehr Umdrehungen, an derselben Stelle seines Umfangs U₀₃ das Material 02 erneut in seiner vollständigen Dosis aufgetragen wird. In einer bevorzugten Ausführung beträgt die zeitliche Differenz ΔT₁ zwischen der Umdrehungsdauer T₀₃ des ersten Rotationskörpers 03 und der Periodendauer T_{A01} zur Abgabe des Materials 02 oder der Periodendauer T_{A03} zur Aufnahme des Materials 02 oder deren ganzzahligen Vielfachen nT_{A01}; nT_{A03} mit n = 1, 2, 3 ... z. B. höchstens ein Zehntel der Umdrehungsdauer T₀₃ des ersten Rotationskörpers 03. Ebenso sollte das durch das Intervall X von einem zulässigen Einstellbereich ausgeschlossene Zeitfenster vorzugsweise höchstens ein Zehntel der Umdrehungsdauer T₀₃ des ersten Rotationskörpers 03 betragen. Überdies sollte die Umdrehungsdauer T₀₃ des ersten Rotationskörpers 03 vorzugsweise nicht ein ganzzahliges Vielfaches der Differenz nΔT₁ oder des Intervalls nX jeweils mit n = 1, 2, 3 ... betragen. Diese vorgeschlagenen Einstellungen für die Dauer der zeitlichen Differenz ΔT₁ oder das Intervall X sind jedoch an die jeweiligen Bedingungen der Druckmaschine anpassbar.

Der Materialspender 01 kann das Material 02 an mindestens einen rotierenden zweiten Rotationskörper 04 abgeben, der vorzugsweise axial zum ersten Rotationskörper 03 angeordnet ist, wobei der zweite Rotationskörper 04 das Material 02 an einer Kontaktstelle 06 mit dem ersten Rotationskörper 03 zumindest teilweise auf den ersten Rotationskörper 03 überträgt. In Weiterführung dieser Ausgestaltung können auch mehrere rotierende zweite Rotationskörper 04 (Fig. 1) vorgesehen sind, z. B. bis zu fünf an der Zahl, die für das Material 02 eine vom Materialspender 01 zum ersten Rotationskörper 03 führende Transportkette ausbilden, wobei einer von den zweiten Rotationskörpern 04 das vom Materialspender 01 abgegebene Material 02 aufnimmt und an einer Kontaktstelle 07 zu einem nachfolgenden zweiten Rotationskörper 04 zumindest teilweise auf diesen überträgt. Wenn mehrere zweite Rotationskörper 04 vorgesehen sind, wiederholt sich diese Übertragung von einem zum nächsten zweiten Rotationskörper 04 solange, bis das Material 02 den ersten Rotationskörper 03 erreicht hat. Dabei verringert sich die vom Materialspender 01 ursprünglich abgegebene Dosis des Materials 02 bei jeder Übertragung auf einen nächsten Rotationskörper 03; 04 entsprechend bekannten Gesetzmäßigkeiten (Spaltgesetz).

Wenn mehrere zweite Rotationskörper 04 vorgesehen sind, können sich diese in ihrem Durchmesser D₀₄ oder ihrer Umdrehungsdauer T₀₄ voneinander unterscheiden. Auch kann der Durchmesser D₀₄ mindestens eines zweiten Rotationskörpers 04 kleiner als ein Durchmesser D₀₃ des ersten Rotationskörpers 03 sein (Fig. 1). Die Rotationskörper 03; 04 haben z. B. einen Durchmesser D₀₃; D₀₄ von beispielsweise 140 mm bis 420 mm, der erste Rotationskörper 03 vorzugsweise zwischen 280 mm und 340 mm und der zweite oder die zweiten Rotationskörper 04 vorzugsweise zwischen 140 mm und 200 mm. Die axiale Länge L der Rotationskörper 03; 04 liegt z. B. im Bereich zwischen 500 mm und 2400 mm, vorzugsweise zwischen 1200 mm und 1700 mm. Wenn der erste Rotationskörper 03 und der zweite Rotationskörper 04 unterschiedliche Durchmesser D₀₃; D₀₄ aufweisen, können die Umdrehungsdauer T₀₃ und die Umdrehungsdauer T₀₄ in einem dem Quotienten aus den Durchmessern D₀₃; D₀₄ entsprechenden Verhältnis zueinander stehen, insbesondere wenn die Rotationskörper 03; 04 z. B. durch Friktion oder ein Getriebe miteinander gekoppelt sind. Entsprechendes gilt für mehrere zweite Rotationskörper 04 mit unterschiedlichen Durchmessern D₀₄. Es kann jedoch auch vorgesehen sein, dass die Rotationskörper 03; 04 einzeln und unabhängig voneinander angetrieben werden.

Da die Umdrehungsdauer T₀₃ des ersten Rotationskörpers 03 oder die Umdrehungsdauer T₀₄ des zweiten Rotationskörpers 04 mit ihren jeweiligen Durchmessern D₀₃; D₀₄ in einer festen Beziehung stehen, können die vorgenannten Korrelationen auch in Abhängigkeit von den Durchmessern D₀₃; D₀₄ eingestellt werden.

Wenn der Materialspender 01 das Material 02 zunächst an einen rotierenden zweiten Rotationskörper 04 abgibt, gelten die vorstehend hinsichtlich der Umdrehungsdauer T₀₃ des ersten Rotationskörpers 03 genannten Korrelationen vorzugsweise entsprechend für die Korrelation zwischen der Periodendauer T_{A01} zur Abgabe des Materials 02 aus dem Materialspender 01 und der Umdrehungsdauer T₀₄ desjenigen zweiten Rotationskörpers 04, auf dessen Mantelfläche das Material 02 vom Materialspender 01 aufgetragen wird.

Es ist von Vorteil, wenn eine Gesamtzeit T bestehend aus der Periodendauer T_{A01} zur Abgabe des Materials 02 vom Materialspender 01 an den zweiten Rotationskörper 04 und einer von dem mindestens einen zweiten Rotationskörper 04 benötigten Transportdauer T_{TR} von dessen Materialaufnahme bis zu dessen zumindest teilweiser Materialübertragung auf den ersten Rotationskörper 03 ungleich einem ganzzahligen Vielfachen der Umdrehungsdauer nT₀₃ mit n =1, 2, 3 ... des ersten Rotationskörpers 03 ist. Die Transportdauer T_{TR}, die einer Durchlaufzeit des Materials 02 durch die Vorrichtung entspricht, ist abhängig von der Anzahl der vorhandenen zweiten Rotationskörper 04 und ihrer jeweiligen Umdrehungsdauer T₀₄ sowie von der Anordnung der Kontaktstellen 06; 07 zur Übertragung des Materials 02 von einem auf einen nächsten Rotationskörper 03; 04, d. h. von der Zeit, die für ein Zurücklegen des Weges entlang eines Umfangs U₀₄ der zweiten Rotationskörper 04 erforderlich ist, der zwischen den einzelnen Kontaktstellen 06; 07 besteht. Es gilt demnach: $T = {T}_{A ⁢ 01} + {T}_{TR} \neq n ⁢ {T}_{03} mit n = 1 , 2 , 3$

Entsprechend den bereits erwähnten Korrelationen ist es auch von Vorteil, wenn eine zeitliche Differenz ΔT₂ zwischen der Umdrehungsdauer T₀₃ des ersten Rotationskörpers 03 und der Gesamtzeit T größer als eine Abgabedauer Tₒₙ des Materialspenders 01 ist, sofern die Gesamtzeit T oder selbst noch ein bestimmtes ganzzahliges Vielfaches dieser Gesamtzeit nT mit n =1, 2, 3 ... kleiner als die Umdrehungsdauer T₀₃ des ersten Rotationskörpers 03 ist. Gleichfalls gilt vorzugsweise, dass bei der vorgeschlagenen Vorrichtung die Gesamtzeit T einen Wert annimmt, d. h. auf einen Wert eingestellt wird, der außerhalb eines Intervalls X liegt, dessen unterer Schrankenwert tᵤ durch ein der Gesamtzeit T nächstfolgendes ganzzahliges Vielfaches (n+1)*T₀₃ mit n = 1, 2, 3 ... der Umdrehungsdauer T₀₃ des ersten Rotationskörpers 03 vermindert um die Abgabedauer tₒₙ des Materialspenders 01 und dessen oberer Schrankenwert tₒ durch das der Gesamtzeit T nächstfolgende ganzzahlige Vielfache (n+1)*T₀₃ mit n = 1, 2, 3 ... der Umdrehungsdauer T₀₃ des ersten Rotationskörpers 03 gebildet wird, wenn die Gesamtzeit T größer als ein dem unteren Schrankenwert tᵤ unmittelbar vorausgehendes ganzzahliges Vielfaches nT₀₃ mit n = 1, 2, 3 ... der Umdrehungsdauer T₀₃ des ersten Rotationskörpers 03 ist.

In der konkreten Ausgestaltung der vorgeschlagenen Vorrichtung ist der erste Rotationskörper 03 z. B. ein Formzylinder 03 einer Druckmaschine, vorzugsweise einer Offset-Rotationsdruckmaschine. Der mindestens eine zweite Rotationskörper 04 ist als eine Walze 04 z. B. eines zu der Druckmaschine gehörenden Farbwerks oder eines Feuchtwerks, insbesondere eines Sprühfeuchtwerks ausgebildet. Das vom Materialspender 01 abgegebene Material 02 ist dann eine Drucksubstanz oder insbesondere ein Feuchtmittel 02, wobei das Material 02 vorzugsweise sprühfähig ist, z. B. in Form eines Aerosols, das aus einem Abstand a auf eine bewegte Oberfläche, vorzugsweise eine rotierende Mantelfläche eines Rotationskörpers 03; 04 diskontinuierlich und mengenmäßig dosiert vorzugsweise durch Sprühen aufgetragen wird. Der Materialspender 01 ist vorzugsweise als eine Düse 01 ausgebildet, wobei die Düse 01 das Material 02 vorzugsweise impulsartig und damit intermittierend ausstößt. In axialer Richtung des ersten Rotationskörpers 03 oder des mindestens einen zweiten Rotationskörpers 04 können mehrere, vorzugsweise gleichartige Materialspender 01, z. B. in Form von mehreren, vorzugsweise äquidistant beabstandeten Düsen 01 in einem Sprühbalken 08 angeordnet sein (Fig. 1).

Die Periodendauer T_{A01} zur Abgabe des Materials 02 setzt sich aus der Abgabedauer Tₒₙ des Materialspenders 01 und einer Pausenzeit T_{off} des Materialspenders 01 zusammen (Fig. 2 und 3). Dabei sind die Abgabedauer Tₒₙ des Materialspenders 01, dessen Pausenzeit T_{off} oder beide Zeiten Tₒₙ; T_{off} vorzugsweise variabel einstellbar, insbesondere ferngesteuert von einem der Druckmaschine zugeordneten Leitstand. Die Abgabedauer Tₒₙ des Materialspenders 01, dessen Pausenzeit T_{off} oder beide Zeiten Tₒₙ; T_{off} werden nun derart eingestellt, dass die gewünschte Korrelation zwischen der Periodendauer T_{A01} zur Abgabe des Materials 02 und der Umdrehungsdauer T₀₃ des ersten Rotationskörpers 03 oder der Umdrehungsdauer T₀₄ des zweiten Rotationskörpers 04 gegebenenfalls unter Berücksichtigung der Transportdauer T_{TR} des Materials 02 durch das Sprühfeuchtwerk erfüllt ist. Diese Einstellung erfolgt somit in Abhängigkeit von der Umdrehungsdauer T₀₃ des ersten Rotationskörpers 03 oder der Umdrehungsdauer T₀₄ des zweiten Rotationskörpers 04. Diese Einstellung und gegebenenfalls deren Nachführung erfolgt vorzugsweise programmtechnisch, d. h. mit Hilfe eines Programms, das für jeden möglichen Wert der Umdrehungsdauer T₀₃ des ersten Rotationskörpers 03 oder der Umdrehungsdauer T₀₄ des zweiten Rotationskörpers 04 mindestens eine wertmäßige Einstellung ermittelt, die die geforderten Korrelationen erfüllt. Dabei läßt das Programm nur eine zulässige, die geforderten Korrelationen erfüllende Einstellung zu, wohingegen ein Bediener der Druckmaschine vor ungünstigen oder unzulässigen Einstellungen zumindest gewarnt wird, sofern das Programm eine die geforderten Korrelationen nicht erfüllende Einstellung nicht von sich aus als unzulässig ausschließt und damit einen bezüglich des Materialauftrags unerwünschten Schwebungszustand wirksam verhindert.

Bisher wurde das zeitliche Verhalten der vorgeschlagenen Vorrichtung stets mit einer Angabe zur Zeitdauer Tₒₙ; T_{off}; T₀₃; T₀₄; T_{A01}; T_{A03}; T; T_{TR} ; ΔT₁; ΔT₂ oder deren Vielfache beschrieben. Es ist dem Fachmann bekannt, dass derselbe Sachverhalt auch unter Angabe von entsprechenden Frequenzen erfolgen kann, da diese physikalischen Größen zueinander indirekt proportional sind (f = 1/T).

Eine Drehfrequenz f₀₃ des ersten Rotationskörpers 03 kann vom Stillstand aus vorzugsweise bis etwa 15 Hz reichen, was einer Drehzahl von mehr als 50000 Umdrehungen pro Stunde entspricht. Letztere Angabe wird bei einer Druckmaschine auch als deren Maschinengeschwindigkeit bezeichnet. In einer bevorzugten Ausführung ist die vorgeschlagene Vorrichtung als ein Sprühfeuchtwerk ausgebildet, deren Sprühdüsen 01, z. B. acht an der Zahl, ortsfest zu einem rotierenden zweiten Rotationskörper 04, d. h. einer Feuchtwerkswalze, in axialer Richtung zum zweiten Rotationskörper 04 und in einem Abstand a von z. B. 80 mm bis 150 mm von diesem angeordnet sind (Fig. 1), wobei die Abgabedauer Tₒₙ für das von den Sprühdüsen 01 in einem Sprühkegel, der auf den zweiten Rotationskörper 04 gerichtet ist und sich zum zweiten Rotationskörper 04 weitet, periodisch abgegebene Feuchtmittel 02 zwischen 5 ms und 30 ms variabel einstellbar ist. Die Periodendauer T_{A01} des Sprühzyklus ist unter Einbeziehung der Pausenzeit T_{off} der Sprühdüsen 01 im Bereich zwischen 50 ms und 1200 ms variierbar, vorzugsweise zwischen 100 ms und 1000 ms, wobei die Beziehung gilt: T_{A01} = Tₒₙ + T_{off}.

Bei gewählter oder vorgegebener Maschinengeschwindigkeit, d. h. in Abhängigkeit von der Umdrehungsdauer T₀₃ des ersten Rotationskörpers 03, und auch in Abhängigkeit von der Umdrehungsdauer T₀₄ des zweiten Rotationskörpers 04, welche von einem Übersetzungsverhältnis zwischen dem ersten Rotationskörper 03 und dem zweiten Rotationskörper 04 aufgrund deren unterschiedlicher Durchmesser D₀₃; D₀₄ beeinflußt sein kann, sowie gegebenenfalls unter Berücksichtigung der Transportdauer T_{TR} beim Vorhandensein mehrerer zweiter Rotationskörper 04 werden die Abgabedauer Tₒₙ oder die Pausenzeit T_{off} der Sprühdüsen 01 derart eingestellt, dass die vorgenannten Korrelationen erfüllt sind. Für jede Maschinengeschwindigkeit und Konfiguration ergeben sich damit günstige Korrelationen und auch solche, die zu meiden sind, damit eine möglichst gleichförmige Verteilung des Feuchtmittels auf der Mantelfläche des ersten Rotationskörpers 03 erfolgt. Die gefundenen Korrelationen definieren für die Steuerung des Sprühfeuchtwerks neben dem grundsätzlichen Erfordernis der Ungleichheit für T_{A01}; T_{A03}; T und T₀₃ entweder ein weiteres Erfordernis, falls nT_{A01}; nT_{A03}; nT < T₀₃ mit n = 1, 2, 3 ... gilt, oder aber ein Ausschlußkriterium, falls T_{A01}; T_{A03}; T > nT₀₃ mit n = 1, 2, 3 ... gilt. Durch eine Einhaltung der gefundenen Korrelationen kann erreicht werden, dass auf der Mantelfläche insbesondere des Formzylinders 03 ein aus dem Feuchtmittel 02 bestehender homogener Film mit einer Schichtdicke von z. B. 1 µm bis 10 µm, insbesondere zwischen 1 µm und 2 µm sichergestellt ist.

Die gefundenen Korrelationen sollen vorzugsweise über den gesamten Bereich der Maschinengeschwindigkeit eingehalten werden, zumindest aber im oberen Drittel der Maschinengeschwindigkeit, d. h. im Hauptproduktionsbereich der Druckmaschine. Bei einer z. B. doppelt breiten Doppelumfang-Rotationsdruckmaschine, z. B. einer Zeitungsdruckmaschine, z. B. mit einer maximalen Drehzahl von 45000 Umdrehungen pro Stunde bedeutet dies, dass die Steuerung aufgrund ihrer Programmierung dafür sorgt, dass die gefundenen Korrelationen ab einer Maschinengeschwindigkeit von 30000 Umdrehungen pro Stunde zuverlässig eingehalten werden.

### Bezugszeichenliste

- 01: Materialspender, Düse, Sprühdüse
- 02: Material, Feuchtmittel, Drucksubstanz
- 03: Rotationskörper, erster; Formzylinder
- 04: Rotationskörper, zweiter; Walze, Feuchtwerkswalze
- 05: -
- 06: Kontaktstelle
- 07: Kontaktstelle
- 08: Sprühbalken

- a: Abstand (01)
- D₀₃: Durchmesser (03)
- D₀₄: Durchmesser (04)
- L: Länge (03; 04)
- U₀₃: Umfang (03)
- U₀₄: Umfang (04)

- T: Gesamtzeit
- Tₒₙ: Abgabedauer (01)
- T_{off}: Pausenzeit (01)
- T_{A01}: Periodendauer (01)
- T_{A03}: Periodendauer (03)
- T₀₃: Umdrehungsdauer (03)
- T₀₄: Umdrehungsdauer (04)
- T_{TR}: Transportdauer
- ΔT₁: Differenz
- ΔT₂: Differenz
- f₀₃: Drehfrequenz
- tᵤ: Schrankenwert, unterer
- tₒ: Schrankenwert, oberer
- n: ganzzahliges Vielfaches
- X: Intervall

## Patentansprüche

1. Verfahren zur Einstellung einer Korrelation zwischen einer Periodendauer (T_{A01}) mindestens einer ein Feuchtmittel (02) in einem diskontinuierlichen Mengenfluss abgebenden Sprühdüse (01) eines Sprühfeuchtwerks und einer Umdrehungsdauer (T₀₃) eines Formzylinders (03) oder einer Umdrehungsdauer (T₀₄) einer Feuchtwerkswalze (04) des Sprühfeuchtwerks, wobei sich die Periodendauer (T_{A01}), innerhalb der das Feuchtmittel (02) abgegeben wird, aus einer Abgabedauer (Tₒₙ) der Sprühdüse (01) und einer Pausenzeit (T_{off}) der Sprühdüse (01) zusammen setzt, **dadurch gekennzeichnet, dass** die Periodendauer (T_{A01}), innerhalb der das Feuchtmittel (02) abgegeben wird, oder ein ganzzahliges Vielfaches dieser Periodendauer (nT_{A01} mit n = 1, 2, 3 ...) im Verhältnis zu der Umdrehungsdauer (T₀₃) des Formzylinders (03), der Umdrehungsdauer (T₀₄) der Feuchtwerkswalze (04) oder deren ganzzahligen Vielfachen (nT₀₃, nT₀₄ mit n = 1, 2, 3 ...) derart eingestellt wird, dass das Feuchtmittel (02) während des Betriebs des Sprühfeuchtwerks frühestens ab der dritten Umdrehung des Formzylinders (03) oder der Feuchtwerkswalze (04) an der selben Stelle des Umfangs (U₀₃) des Formzylinders (03) oder des Umfangs (U₀₄) der Feuchtwerkswalze (04) erneut in seiner vollständigen Dosis aufgetragen wird.

2. Verfahren zur Einstellung einer Korrelation zwischen einer Periodendauer (T_{A01}) mindestens einer ein Feuchtmittel (02) in einem diskontinuierlichen Mengenfluss abgebenden Sprühdüse (01) eines Sprühfeuchtwerks und einer Umdrehungsdauer (T₀₃) eines Formzylinders (03) oder einer Umdrehungsdauer (T₀₄) einer Feuchtwerkswalze (04) des Sprühfeuchtwerks, wobei sich die Periodendauer (T_{A01}), innerhalb der das Feuchtmittel (02) abgegeben wird, aus einer Abgabedauer (Tₒₙ) der Sprühdüse (01) und einer Pausenzeit (T_{off}) der Sprühdüse (01) zusammen setzt, **dadurch gekennzeichnet, dass** die Periodendauer (T_{A01}), innerhalb der das Feuchtmittel (02) abgegeben wird, oder ein ganzzahliges Vielfaches dieser Periodendauer (nT_{A01} mit n = 1, 2, 3 ...) in Abhängigkeit vom Durchmesser (D₀₃) des Formzylinders (03) oder vom Durchmesser (D₀₄) der Feuchtwerkswalze (04) derart eingestellt wird, dass das Feuchtmittel (02) während des Betriebs des Sprühfeuchtwerks frühestens ab der dritten Umdrehung des Formzylinders (03) oder der Feuchtwerkswalze (04) an der selben Stelle des Umfangs (U₀₃) des Formzylinders (03) oder des Umfangs (U₀₄) der Feuchtwerkswalze (04) erneut in seiner vollständigen Dosis aufgetragen wird.

3. Verfahren nach Anspruch 1 oder 2, **dadurch gekennzeichnet, dass** das Feuchtmittel (02) während des Betriebs des Sprühfeuchtwerks frühestens ab der zehnten Umdrehung des Formzylinders (03) oder der Feuchtwerkswalze (04) an der selben Stelle des Umfangs (U₀₃) des Formzylinders (03) oder des Umfangs (U₀₄) der Feuchtwerkswalze (04) erneut in seiner vollständigen Dosis aufgetragen wird.

4. Verfahren nach Anspruch 1 oder 2, **dadurch gekennzeichnet, dass** die Periodendauer (T_{A01}), innerhalb der das Feuchtmittel (02) abgegeben wird, oder ein ganzzahliges Vielfaches dieser Periodendauer (nT_{A01} mit n = 1, 2, 3 ...) während des Betriebs des Sprühfeuchtwerks bei keiner Umdrehungsdauer (T₀₃; T₀₄) des Formzylinders (03) oder der Feuchtwerkswalze (04) der Umdrehungsdauer (T₀₃) des Formzylinders (03), der Umdrehungsdauer (T₀₄) der Feuchtwerkswalze (04) oder deren ganzzahligen Vielfachen (nT₀₃; nT₀₄ mit n = 1, 2, 3 ...) entspricht.

5. Verfahren nach Anspruch 1 oder 2, **dadurch gekennzeichnet, dass** die zumindest während ihrer Abgabe des Feuchtmittels (02) hinsichtlich der Feuchtwerkswalze (04) ortsfest angeordnete Sprühdüse (01) das Feuchtmittel (02) entlang des Umfangs (U₀₄) der Feuchtwerkswalze (04) abgibt.

6. Verfahren nach Anspruch 5, **dadurch gekennzeichnet, dass** die Feuchtwerkswalze (04) während ihrer Rotation das Feuchtmittel (02) an ihrem Umfang (U₀₄) aufnimmt.

7. Verfahren nach Anspruch 1 oder 2, **dadurch gekennzeichnet, dass** die Feuchtwerkswalze (04) das Feuchtmittel (02) zumindest teilweise auf den Formzylinder (03) überträgt.

8. Verfahren nach Anspruch 1 oder 2, **dadurch gekennzeichnet, dass** die Abgabedauer (Tₒₙ) der Sprühdüse (01), deren Pausenzeit (T_{off}) oder beide Zeiten (Tₒₙ; T_{off}) variabel einstellbar sind.

9. Verfahren nach Anspruch 1 oder 2, **dadurch gekennzeichnet, dass** die Periodendauer (T_{A01}) variabel ist.

10. Verfahren nach Anspruch 1 oder 2, **dadurch gekennzeichnet, dass** eine zeitliche Differenz (ΔT₁) zwischen der Umdrehungsdauer (T₀₃) des Formzylinders (03) oder der Umdrehungsdauer (T₀₄) der Feuchtwerkswalze (04) und der Periodendauer (T_{A01}), innerhalb der das Feuchtmittel (02) abgegeben wird, oder einem ganzzahligen Vielfachen dieser Periodendauer (nT_{A01} mit n = 1, 2, 3 ...) größer als die Abgabedauer (Tₒₙ) der Sprühdüse (01) ist, wenn die Periodendauer (T_{A01}), innerhalb der das Feuchtmittel (02) abgegeben wird, oder ein ganzzahliges Vielfaches dieser Periodendauer (nT_{A01} mit n = 1, 2, 3 ...) kleiner ist als die Umdrehungsdauer (T₀₃) des Formzylinders (03) oder die Umdrehungsdauer (T₀₄) der Feuchtwerkswalze (04).

11. Verfahren nach Anspruch 1 oder 2, **dadurch gekennzeichnet, dass** die Periodendauer (T_{A01}), innerhalb der das Feuchtmittel (02) abgegeben wird, auf einen Wert eingestellt wird, der außerhalb eines Intervalls (X) liegt, dessen unterer Schrankenwert (tᵤ) ein der vorgenannten Periodendauer (T_{A01}) nächstfolgendes ganzzahliges Vielfaches ((n+1)*T₀₃; (n+1)*T₀₄ mit n = 1, 2, 3 ...) der Umdrehungsdauer (T₀₃) des Formzylinders (03) oder der Umdrehungsdauer (T₀₄) der Feuchtwerkswalze (04) vermindert um die Abgabedauer (Tₒₙ) der Sprühdüse (01) und dessen oberer Schrankenwert (tₒ) das der Periodendauer (T_{A01}) nächstfolgende ganzzahlige Vielfache ((n+1)*T₀₃; (n+1)*T₀₄ mit n = 1, 2, 3 ...) der Umdrehungsdauer (T₀₃) des Formzylinders (03) oder der Umdrehungsdauer (T₀₄) der Feuchtwerkswalze (04) bilden, wenn die Periodendauer (T_{A01}), innerhalb der das Feuchtmittel (02) abgegeben wird, größer ist als ein dem unteren Schrankenwert (tᵤ) unmittelbar vorausgehendes ganzzahliges Vielfaches (nT₀₃; nT₀₄ mit n = 1, 2, 3 ...) der Umdrehungsdauer (T₀₃) des Formzylinders (03) oder der Umdrehungsdauer (T₀₄) der Feuchtwerkswalze (04).

12. Verfahren nach Anspruch 1 oder 2, **dadurch gekennzeichnet, dass** bei einem Sprühfeuchtwerk mit mehreren Feuchtwerkswalzen (04) eine Gesamtzeit (T) bestehend aus der Periodendauer (T_{A01}), innerhalb der das Feuchtmittel (02) von der Sprühdüse (01) an die Feuchtwerkswalze (04) abgegeben wird, und einer von der mindestens einen weiteren Feuchtwerkswalze (04) benötigten Transportdauer (T_{TR}) von dessen Aufnahme des Feuchtmittels (02) bis zu dessen zumindest teilweiser Übertragung auf den Formzylinder (03) ungleich einem ganzzahligen Vielfachen der Umdrehungsdauer (nT₀₃ mit n = 1, 2, 3 ...) des Formzylinders (03) ist.

13. Verfahren nach Anspruch 1 oder 2, **dadurch gekennzeichnet, dass** auf dem Formzylinder (03) ein aus dem Feuchtmittel (02) bestehender Film mit einer Schichtdicke von 1 µm bis 10 µm aufgetragen wird.

14. Verfahren nach Anspruch 1 oder 2, **dadurch gekennzeichnet, dass** die Abgabedauer (Tₒₙ) der Sprühdüse (01), deren Pausenzeit (T_{off}) oder beide Zeiten (Tₒₙ; T_{off}) derart eingestellt werden, dass die gewünschte Korrelation zwischen der Periodendauer (T_{A01}) zur Abgabe des Feuchtmittels (02) und der Umdrehungsdauer (T₀₃) des Formzylinders (03) oder der Umdrehungsdauer (T₀₄) der Feuchtwerkswalze (04) erfüllt ist.

15. Verfahren nach Anspruch 14, **dadurch gekennzeichnet, dass** die Einstellung der Abgabedauer (Tₒₙ) der Sprühdüse (01), deren Pausenzeit (T_{off}) oder beider Zeiten (Tₒₙ; T_{off}) in Abhängigkeit von der Umdrehungsdauer (T₀₃) des Formzylinders (03) oder der Umdrehungsdauer (T₀₄) der Feuchtwerkswalze (04) erfolgt.

16. Verfahren nach Anspruch 14, **dadurch gekennzeichnet, dass** die Einstellung der Abgabedauer (Tₒₙ) der Sprühdüse (01), deren Pausenzeit (T_{off}) oder beider Zeiten (Tₒₙ; T_{off}) unter Berücksichtigung eines zwischen dem Formzylinder (03) und der Feuchtwerkswalze (04) aufgrund unterschiedlicher Durchmesser (D₀₃; D₀₄) bestehenden Übersetzungsverhältnisses erfolgt.

17. Verfahren nach Anspruch 1 oder 2, **dadurch gekennzeichnet, dass** die Abgabedauer (Tₒₙ) für das von der Sprühdüse (01) periodisch abgegebene Feuchtmittel (02) und deren Periodendauer (T_{A01}) zeitgleich beginnen.

18. Verfahren nach Anspruch 1 oder 2, **dadurch gekennzeichnet, dass** die Periodendauer (T_{A01}), innerhalb der das Feuchtmittel (02) abgegeben wird, oder die Periodendauer (T_{A03}) des Formzylinders (03) zur Aufnahme des Feuchtmittels (02) mindestens das Doppelte der Umdrehungsdauer (T₀₃) des Formzylinders (03) beträgt.

19. Verfahren nach Anspruch 10, **dadurch gekennzeichnet, dass** die Differenz (ΔT₁) zwischen der Umdrehungsdauer (T₀₃) des Formzylinders (03) und der Periodendauer (T_{A01}), innerhalb der das Feuchtmittel (02) abgegeben wird, oder der Periodendauer (T_{A03}) zur Aufnahme des Feuchtmittels (02) oder deren ganzzahligen Vielfachen (nT_{A01}; nT_{A03} mit n = 1, 2, 3 ...) höchstens ein Zehntel der Umdrehungsdauer (T₀₃) des Formzylinders (03) beträgt.

20. Verfahren nach Anspruch 11, **dadurch gekennzeichnet, dass** die Dauer des Intervalls (X) höchstens ein Zehntel der Umdrehungsdauer (T₀₃) des Formzylinders (03) beträgt.

21. Verfahren nach Anspruch 10 oder 11, **dadurch gekennzeichnet, dass** die Umdrehungsdauer (T₀₃) des Formzylinders (03) ungleich einem ganzzahligen Vielfachen der Differenz (nΔT₁) oder des Intervalls (nX) jeweils mit n = 1, 2, 3 ... ist.

22. Verfahren nach Anspruch 1 oder 2, **dadurch gekennzeichnet, dass** die Sprühdüse (01) das Feuchtmittel (02) an mindestens eine rotierende Feuchtwerkswalze (04) abgibt und die Feuchtwerkswalze (04) das Feuchtmittel (02) an einer Kontaktstelle (06) mit dem Formzylinder (03) zumindest teilweise auf den Formzylinders (03) überträgt.

23. Verfahren nach Anspruch 1 oder 2, **dadurch gekennzeichnet, dass** mehrere rotierende Feuchtwerkswalzen (04) vorgesehen sind, wobei eine der Feuchtwerkswalzen (04) das von der Sprühdüse (01) abgegebene Feuchtmittel (02) aufnimmt und an einer Kontaktstelle (07) zu einer nachfolgenden Feuchtwerkswalze (04) zumindest teilweise auf diese überträgt.

24. Verfahren nach Anspruch 23, **dadurch gekennzeichnet, dass** sich die Feuchtwerkswalzen (04) in ihrem Durchmesser (D₀₄) oder ihrer Umdrehungsdauer (T₀₄) voneinander unterscheiden.

25. Verfahren nach Anspruch 22, **dadurch gekennzeichnet, dass** der Durchmesser (D₀₄) mindestens einer Feuchtwerkswalze (04) kleiner als ein Durchmesser (D₀₃) des Formzylinders (03) ist.

26. Verfahren nach Anspruch 10 oder 11, **dadurch gekennzeichnet, dass** die hinsichtlich der Umdrehungsdauer (T₀₃) des Formzylinders (03) genannten Korrelationen entsprechend für die Korrelation zwischen der Periodendauer (T_{A01}), innerhalb der das Feuchtmittel (02) abgegeben wird, und der Umdrehungsdauer (T₀₄) der Feuchtwerkswalze (04) gelten.

27. Verfahren nach Anspruch 1 oder 2, **dadurch gekennzeichnet, dass** die hinsichtlich der Umdrehungsdauer (T₀₃) des Formzylinders (03) oder der Umdrehungsdauer (T₀₄) der Feuchtwerkswalze (04) genannten Korrelationen zumindest für ein oberes Drittel des Wertebereiches der Umdrehungsdauer (T₀₃) des Formzylinders (03) oder der Umdrehungsdauer (T₀₄) der Feuchtwerkswalze (04) gelten.

28. Verfahren nach Anspruch 1 oder 2, **dadurch gekennzeichnet, dass** die hinsichtlich der Umdrehungsdauer (T₀₃) des Formzylinders (03) oder der Umdrehungsdauer (T₀₄) der Feuchtwerkswalze (04) genannten Korrelationen über den gesamten Wertebereich der Umdrehungsdauer (T₀₃) des Formzylinders (03) oder der Umdrehungsdauer (T₀₄) der Feuchtwerkswalze (04) gelten.

29. Verfahren nach Anspruch 1 oder 2, **dadurch gekennzeichnet, dass** eine Gesamtzeit (T) bestehend aus der Periodendauer (T_{A01}), innerhalb der das Feuchtmittel (02) von der Sprühdüse (01) an die Feuchfinrerkswalze (04) abgegeben wird, und einer von der mindestens einen Feuchtwerkswalze (04) benötigten Transportdauer (T_{TR}) von deren Aufnahme des Feuchtmittels (02) bis zu deren zumindest teilweiser Übertragung des Feuchtmittels (02) auf den Formzylinder (03) ungleich einem ganzzahligen Vielfachen der Umdrehungsdauer (nT₀₃ mit n = 1, 2, 3 ...) des Formzylinders (03) ist.

30. Verfahren nach Anspruch 29, **dadurch gekennzeichnet, dass** eine zeitliche Differenz (ΔT₂) zwischen der Umdrehungsdauer (T₀₃) des Formzylinders (03) und der Gesamtzeit (T) größer als die Abgabedauer (Tₒₙ) der Sprühdüse (01) ist, wenn die Gesamtzeit (T) oder ein ganzzahliges Vielfaches dieser Gesamtzeit (nT mit n = 1, 2, 3 ...) kleiner als die Umdrehungsdauer (T₀₃) des Formzylinders (03) ist.

31. Verfahren nach Anspruch 29, **dadurch gekennzeichnet, dass** die Gesamtzeit (T) auf einen Wert eingestellt wird, der außerhalb eines Intervalls (X) liegt, dessen unterer Schrankenwert (tᵤ) ein der Gesamtzeit (T) nächstfolgendes ganzzahliges Vielfaches ((n+1)*T₀₃ mit n = 1, 2, 3 ...) der Umdrehungsdauer (T₀₃) des Formzylinders (03) vermindert um die Abgabedauer (Tₒₙ) der Sprühdüse (01) und dessen oberer Schrankenwert (tₒ) das der Gesamtzeit (T) nächstfolgende ganzzahlige Vielfache ((n+1)*T₀₃ mit n = 1, 2, 3 ...) der Umdrehungsdauer (T₀₃) des Formzylinders (03) bilden, wenn die Gesamtzeit (T) größer als ein dem unteren Schrankenwert (tᵤ) unmittelbar vorausgehendes ganzzahliges Vielfaches (nT₀₃ mit n = 1, 2, 3 ...) der Umdrehungsdauer (T₀₃) des Formzylinders (03) ist.

32. Verfahren nach Anspruch 1 oder 2, **dadurch gekennzeichnet, dass** die mindestens eine Feuchtwerkswalze (04) axial zum Formzylinder (03) angeordnet wird.

33. Verfahren nach Anspruch 1 oder 2, **dadurch gekennzeichnet, dass** die Sprühdüse (01) das Feuchtmittel (02) impulsartig ausstößt.

34. Verfahren nach Anspruch 1 oder 2, **dadurch gekennzeichnet, dass** in axialer Richtung des Formzylinders (03) oder der mindestens einen Feuchtwerkswalze (04) mehrere voneinander beabstandete Sprühdüsen (01) angeordnet werden.

35. Verfahren nach Anspruch 1 oder 2, **dadurch gekennzeichnet, dass** die Abgabedauer (Tₒₙ) der Sprühdüse (01), deren Pausenzeit (T_{off}) oder beide Zeiten (Tₒₙ; T_{off}) ferngesteuert von einem Leitstand einer zugehörigen Druckmaschine variabel eingestellt werden.

36. Verfahren nach Anspruch 1 oder 2, **dadurch gekennzeichnet, dass** die Abgabedauer (Tₒₙ) der Sprühdüse (01), deren Pausenzeit (T_{off}) oder beide Zeiten (Tₒₙ; T_{off}) mit Hilfe eines Programms eingestellt oder nachgeführt werden, wobei das Programm in Abhängigkeit für jeden Wert der Umdrehungsdauer (T₀₃) des Formzylinders (03) oder der Umdrehungsdauer (T₀₄) der Feuchtwerkswalze (04) mindestens eine Einstellung ermittelt, die die geforderten Korrelationen erfüllt.

37. Verfahren nach Anspruch 36, **dadurch gekennzeichnet, dass** das Programm vor einer ungünstigen oder unzulässigen, die geforderten Korrelationen nicht erfüllenden Einstellung warnt.

38. Verfahren nach Anspruch 36 oder 37, **dadurch gekennzeichnet, dass** das Programm eine die geforderten Korrelationen nicht erfüllende Einstellung ausschließt.

39. Verfahren zur Einstellung einer Sprühfrequenz eines Sprühfeuchtwerks mit mindestens einer feuchtmittelauftragenden Sprühdüse (01) und einer feuchtmittelempfangenden Walze (03; 04), **dadurch gekennzeichnet, dass** in Abhängigkeit von einer Drehfrequenz der feuchtmittelempfangenden Walze (03; 04) die Sprühfrequenz der Sprühdüse (01) derart eingestellt wird, dass die Sprühfrequenz Überlagerungen von aufgesprühtem Feuchtmittel (02) zumindest für eine bestimmte Zahl aufeinander folgender Umdrehungen der feuchtmittelempfangenden Walze (03; 04) vermeidet, wobei diese bestimmte Zahl zumindest den Zahlenwert "2" beträgt oder größer als "2" ist.

40. Verfahren zur Einstellung einer Sprühfrequenz eines Sprühfeuchtwerks mit mindestens einer feuchtmittelauftragenden Sprühdüse (01) und einer feuchtmittelempfangenden Walze (03; 04), **dadurch gekennzeichnet, dass** in Abhängigkeit vom Durchmesser (D₀₃; D₀₄) der feuchtmittelempfangenden Walze (03; 04) die Sprühfrequenz der Sprühdüse (01) derart eingestellt wird, dass die Sprühfrequenz Überlagerungen von aufgesprühtem Feuchtmittel (02) zumindest für eine bestimmte Zahl aufeinander folgender Umdrehungen der feuchtmittelempfangenden Walze (03; 04) vermeidet, wobei diese bestimmte Zahl zumindest den Zahlenwert "2" beträgt oder größer als "2" ist.

41. Verfahren nach Anspruch 39 oder 40, **dadurch gekennzeichnet, dass** bei einem Sprühfeuchtwerk mit mehreren Sprühdüsen (01) in axialer Richtung der feuchtmittelempfangenden Walze (03; 04) deren Sprühfrequenz derart eingestellt wird, dass die Sprühfrequenz Überlagerungen von aufgesprühtem Feuchtmittel (02) zumindest für eine bestimmte Zahl aufeinander folgender Umdrehungen der feuchtmittelempfangenden Walze (03; 04) vermeidet, wobei diese bestimmte Zahl zumindest den Zahlenwert "2" beträgt oder größer als "2" ist.

42. Verfahren nach Anspruch 39, 40 oder 41, **dadurch gekennzeichnet, dass** die Sprühfrequenz Überlagerungen von aufgesprühtem Feuchtmittel (02) zumindest für zwei aufeinander folgende Umdrehungen der feuchtmittelempfangenden Walze (03; 04) vermeidet.

43. Verfahren nach Anspruch 39, 40 oder 41, **dadurch gekennzeichnet, dass** die Sprühfrequenz Überlagerungen von aufgesprühtem Feuchtmittel (02) zumindest für fünf aufeinander folgende Umdrehungen der feuchtmittelempfangenden Walze (03; 04) vermeidet.

44. Verfahren nach Anspruch 39, 40 oder 41, **dadurch gekennzeichnet, dass** die Sprühfrequenz Überlagerungen von aufgesprühtem Feuchtmittel (02) zumindest für zehn aufeinander folgende Umdrehungen der feuchtmittelempfangenden Walze (03; 04) vermeidet.

45. Verfahren nach Anspruch 39, 40 oder 41, **dadurch gekennzeichnet, dass** die Sprühfrequenz Überlagerungen von aufgesprühtem Feuchtmittel (02) für beliebig viele aufeinander folgende Umdrehungen der feuchtmittelempfangenden Walze (03; 04) vermeidet.

46. Verfahren nach Anspruch 39 oder 40, **dadurch gekennzeichnet, dass** die Sprühdüse (01) das Feuchtmittel (02) entlang des Umfangs (U₀₃; U₀₄) der feuchtmittelempfangenden Walze (03; 04) aufsprüht.

47. Verfahren nach Anspruch 1, 2, 39 oder 40, **dadurch gekennzeichnet, dass** es in einer Offset-Rotationsdruckmaschine angewendet wird.

## Claims

1. Method for setting a correlation between a cycle time (T_{A01}) of at least one spray nozzle (01) of a spray dampener, releasing a fountain solution (02) at a discontinuous flow rate, and a duration of revolution (T₀₃) of a forme cylinder (03) or a duration of revolution (T₀₄) of a dampener roller (04) of the spray dampener, the cycle time (T_{A01}) within which the fountain solution (02) is released being composed of a release time (Tₒₙ) of the spray nozzle (01) and a pause time (T_{off}) of the spray nozzle (01), **characterized in that** the cycle time (T_{A01}) within which the fountain solution (02) is released or an integral multiple of this cycle time (nT_{A01} with n = 1, 2, 3 ...) is set in relation to the duration of revolution (T₀₃) of the forme cylinder (03), the duration of revolution (T₀₄) of the dampener roller (04) or the integral multiple thereof (nT₀₃; nT₀₄ with n = 1, 2, 3 ...) in such a way that the fountain solution (02) is applied again in its complete dose during the operation of the spray dampener at the earliest from the third revolution of the forme cylinder (03) or of the dampener roller (04) at the same point of the circumference (U₀₃) of the forme cylinder (03) or of the circumference (U₀₄) of the dampener roller (04).

2. Method for setting a correlation between a cycle time (T_{A01}) of at least one spray nozzle (01) of a spray dampener, releasing a fountain solution (02) at a discontinuous flow rate, and a duration of revolution (T₀₃) of a forme cylinder (03) or a duration of revolution (T₀₄) of a dampener roller (04) of the spray dampener, the cycle time (T_{A01}) within which the fountain solution (02) is released being composed of a release time (Tₒₙ) of the spray nozzle (01) and a pause time (T_{off}) of the spray nozzle (01), **characterized in that** the cycle time (T_{A01}) within which the fountain solution (02) is released, or an integral multiple of this cycle time (nT_{A01} with n = 1, 2, 3 ...) is set as a function of the diameter (D₀₃) of the forme cylinder (03) or of the diameter (D₀₄) of the dampener roller (04) in such a way that the fountain solution (02) is applied again in its complete dose during the operation of the spray dampener at the earliest from the third revolution of the forme cylinder (03) or of the dampener roller (04) at the same point of the circumference (U₀₃) of the forme cylinder (03) or of the circumference (U₀₄) of the dampener roller (04).

3. Method according to Claim 1 or 2, **characterized in that** the fountain solution (02) is applied again in its complete dose during the operation of the spray dampener at the earliest from the tenth revolution of the forme cylinder (03) or of the dampener roller (04) at the same point of the circumference (U₀₃) of the forme cylinder (03) or of the circumference (U₀₄) of the dampener roller (04).

4. Method according to Claim 1 or 2, **characterized in that** the cycle time (T_{A01}) within which the fountain solution (02) is released, or an integral multiple of this cycle time (nT_{A01} with n = 1, 2, 3 ...), does not correspond, during the operation of the spray dampener, to the duration of revolution (T₀₃) of the forme cylinder (03), the duration of revolution (T₀₄) of the dampener roller (04) or the integral multiple thereof (nT₀₃; nT₀₄ with n = 1, 2, 3 ...) at any duration of revolution (T₀₃; T₀₄) of the forme cylinder (03) or of the dampener roller (04).

5. Method according to Claim 1 or 2, **characterized in that** the spray nozzle (01) which is arranged in a fixed manner relative to the dampener roller (04) at least during its release of the fountain solution (02) releases the fountain solution (02) along the circumference (U₀₄) of the dampener roller (04).

6. Method according to Claim 5, **characterized in that** the dampener roller (04) picks up the fountain solution (02) at its circumference (U₀₄) during its rotation.

7. Method according to Claim 1 or 2, **characterized in that** the dampener roller (04) transfers the fountain solution (02) at least partially to the forme cylinder (03).

8. Method according to Claim 1 or 2, **characterized in that** the release time (Tₒₙ) of the spray nozzle (01), the pause time (T_{off)} thereof or both times (Tₒₙ; T_{off}) are variable.

9. Method according to Claim 1 or 2, **characterized in that** the cycle time (T_{A01}) is variable.

10. Method according to Claim 1 or 2, **characterized in that** a time difference (ΔT₁) between the duration of revolution (T₀₃) of the forme cylinder (03) or the duration of revolution (T₀₄) of the dampener roller (04) and the cycle time (T_{A01}) within which the fountain solution (02) is released, or an integral multiple of this cycle time (nT_{A01} with n = 1, 2, 3...) is greater than the release time (Tₒₙ) of the spray nozzle (01) if the cycle time (T_{A01}) within which the fountain solution (02) is released, or an integral multiple of this cycle time (nT_{A01} with n = 1, 2, 3 ...) is less than the duration of revolution (T₀₃) of the forme cylinder (03) or the duration of revolution (T₀₄) of the dampener roller (04).

11. Method according to Claim 1 or 2, **characterized in that** the cycle time (T_{A01}) within which the fountain solution (02) is released is set to a value which is outside an interval (X) whose lower limit (tᵤ) forms a next integral multiple ((n+1)·T₀₃; (n+1)· T₀₄ with n = 1, 2, 3 ...), following the abovementioned cycle time (T_{A01}), of the duration of revolution (T₀₃) of the forme cylinder (03) or the duration of revolution (T₀₄) of the dampener roller (04), reduced by the release time (Tₒₙ) of the spray nozzle (01), and whose upper limit (tₒ) forms the next integral multiple ((n+1)·T₀₃; (n+1) · T₀₄ with n = 1, 2, 3 ...), following the cycle time (T_{A01}), of the duration of revolution (T₀₃) of the forme cylinder (03) or the duration of revolution (T₀₄) of the dampener roller (04), if the cycle time (T_{A01}) within which the fountain solution (02) is released is greater than an integral multiple (nT₀₃; nT₀₄ with n = 1, 2, 3 ...) of the duration of revolution (T₀₃) of the forme cylinder (03) or the duration of revolution (T₀₄) of the dampener roller (04), which integral multiple directly precedes the lower limit (tᵤ).

12. Method according to Claim 1 or 2, **characterized in that**, in the case of a spray dampener having a plurality of dampener rollers (04), a total time (T) consisting of the cycle time (T_{A01}) within which the fountain solution (02) is released by the spray nozzle (01) to the dampener roller (04) and a transport time (T_{TR}) required by the at least one further dampener roller (04), from its take-up of the fountain solution (02) to its at least partial transfer onto the forme cylinder (03), is not equal to an integral multiple of the duration of revolution (nT₀₃ with n = 1, 2, 3 ...) of the forme cylinder (03).

13. Method according to Claim 1 or 2, **characterized in that** a film consisting of the fountain solution (02) and having a layer thickness of 1 µm to 10 µm is applied to the forme cylinder (03).

14. Method according to Claim 1 or 2, **characterized in that** the release time (Tₒₙ) of the spray nozzle (01), the pause time (T_{off}) thereof or both times (Tₒₙ; T_{off}) are set in such a way that the desired correlation between the cycle time (T_{A01}) for release of the fountain solution (02) and the duration of revolution (T₀₃) of the forme cylinder (03) or the duration of revolution (T₀₄) of the dampener roller (04) is fulfilled.

15. Method according to Claim 14, **characterized in that** the setting of the release time (Tₒₙ) of the spray nozzle (01), the pause time (T_{off)} thereof or both times (Tₒₙ/T_{off}) is effected as a function of the duration of revolution (T₀₃) of the forme cylinder (03) or the duration of revolution (T₀₄) of the dampener roller (04).

16. Method according to Claim 14, **characterized in that** the setting of the release time (Tₒₙ) of the spray nozzle (01), the pause time (T_{off}) thereof or both times (Tₒₙ; T_{off}) is effected taking into account a transmission ratio existing between the forme cylinder (03) and the dampener roller (04) owing to different diameters (D₀₃; D₀₄).

17. Method according to Claim 1 or 2, **characterized in that** the release time (Tₒₙ) for the fountain solution (02) periodically released by the spray nozzle (01) and the cycle time (T_{A01}) thereof begins simultaneously.

18. Method according to Claim 1 or 2, **characterized in that** the cycle time (T_{A01}) within which the fountain solution (02) is released or the cycle time (T_{A03}) of the forme cylinder (03) for picking up the fountain solution (02) is at least twice the duration of revolution (T₀₃) of the forme cylinder (03).

19. Method according to Claim 10, **characterized in that** the difference (ΔT₁) between the duration of revolution (T₀₃) of the forme cylinder (03) and the cycle time (T_{A01}) within which the fountain solution (02) is released or the cycle time (T_{A03}) for picking up the fountain solution (02) or the integral multiple thereof (nT_{A01}; nT_{A03} with n = 1, 2, 3 ...) is not more than one tenth of the duration of revolution (T₀₃) of the forme cylinder (03).

20. Method according to Claim 11, **characterized in that** the duration of the interval (X) is not more than one tenth of the duration of revolution (T₀₃) of the forme cylinder (03).

21. Method according to Claim 10 or 11, **characterized in that** the duration of revolution (T₀₃) of the forme cylinder (03) is not equal to an integral multiple of the difference (nΔT₁) or of the integral (nX), in each case with n = 1, 2, 3 ....

22. Method according to Claim 1 or 2, **characterized in that** the spray nozzle (01) releases the fountain solution (02) to at least one rotating dampener roller (04), and the dampener roller (04) at least partly transfers the fountain solution (02) to the forme cylinder (03) at a contact point (06) with the forme cylinder (03).

23. Method according to Claim 1 or 2, **characterized in that** a plurality of rotating dampener rollers (04) are provided, one of the dampener rollers (04) picking up the fountain solution (02) released by the spray nozzle (01) and transferring it at least partly to a subsequent dampener roller (04) at a contact point (07).

24. Method according to Claim 23, **characterized in that** the dampener rollers (04) differ from one another in their diameter (D₀₄) or their duration of revolution (T₀₄).

25. Method according to Claim 22, **characterized in that** the diameter (D₀₄) of at least one dampener roller (04) is less than a diameter (D₀₃) of the forme cylinder (03).

26. Method according to Claim 10 or 11, **characterized in that** the correlation mentioned with respect to the duration of revolution (T₀₃) of the forme cylinder (03) applies in a corresponding manner to the correlation between the cycle time (T_{A01}) within which the fountain solution (02) is released and the duration of revolution (T₀₄) of the dampener roller (04).

27. Method according to Claim 1 or 2, **characterized in that** the correlations mentioned with respect to the duration of revolution (T₀₃) of the forme cylinder (03) or the duration of revolution (T₀₄) of the dampener roller (04) applies at least to an upper third of the value range of the duration of revolution (T₀₃) of the forme cylinder (03) or the duration of revolution (T₀₄) of the dampener roller (04).

28. Method according to Claim 1 or 2, **characterized in that** the correlations mentioned with respect to the duration of revolution (T₀₃) of the forme cylinder (03) or the duration of revolution (T₀₄) of the dampener roller (04) applies over the total value range of the duration of revolution (T₀₃) of the forme cylinder (03) or the duration of revolution (T₀₄) of the dampener roller (04).

29. Method according to Claim 1 or 2, **characterized in that** a total time (T) consisting of the cycle time (T_{A01}) within which the fountain solution (02) is released by the spray nozzle (01) to the dampener roller (04) and a transport time (T_{TR}) required by the at least one dampener roller (04), from its pick-up of the fountain solution (02) to its at least partial transfer of the fountain solution (02) to the forme cylinder (03) is not equal to an integral multiple of the duration of rotation (nT₀₃ with n = 1, 2, 3 ...) of the forme cylinder (03).

30. Method according to Claim 29, **characterized in that** a time difference (ΔT₂) between the duration of revolution (T₀₃) of the forme cylinder (03) and the total time (T) is greater than the release time (Tₒₙ) of the spray nozzle (01) if the total time (T) or an integral multiple of this total time (nT with n = 1, 2, 3 ...) is less than the duration of revolution (T₀₃) of the forme cylinder (03).

31. Method according to Claim 29, **characterized in that** the total time (T) is set to a value which is outside an interval (X) whose lower limit (tᵤ) forms a next integral multiple ((n+1)· T₀₃ with n = 1, 2, 3 ...), following the total time (T), of the duration of revolution (T₀₃) of the forme cylinder (03), reduced by the release time ((Tₒₙ) of the spray nozzle (01), and whose upper limit (tₒ) forms the next integral multiple ((n+1)· T₀₃ with n = 1, 2, 3 ...), following the total time (T), of the duration of revolution (T₀₃) of the forme cylinder (03), if the total time (T) is greater than an integral multiple (nT₀₃ with n = 1, 2, 3 ...) of the duration of revolution (T₀₃) of the forme cylinder (03), which integral multiple directly precedes the lower limit (tᵤ).

32. Method according to Claim 1 or 2, **characterized in that** the at least one dampener roller (04) is arranged axially relative to the forme cylinder (03).

33. Method according to Claim 1 or 2, **characterized in that** the spray nozzle (01) discharges the fountain solution (02) in a pulse-like manner.

34. Method according to Claim 1 or 2, **characterized in that** a plurality of spray nozzles (01) a distance apart are arranged in the axial direction of the forme cylinder (03) or of the at least one dampener roller (04).

35. Method according to Claim 1 or 2, **characterized in that** the release time (Tₒₙ) of the spray nozzle (01), the pause time thereof (T_{off}) or both times (Tₒₙ; T_{off}) are varied under remote control from a control station of an associated printing press.

36. Method according to Claim 1 or 2, **characterized in that** the release time (Tₒₙ) of the spray nozzle (01), the pause time thereof (T_{off}) or both times (Tₒₙ; T_{off}) are set or updated with the aid of a program, the program determining, as a function of each value of the duration of revolution (T₀₃) of the forme cylinder (03) or the duration of revolution (T₀₄) of the dampener roller (04), at least one setting which fulfils the required correlations.

37. Method according to Claim 36, **characterized in that** the program gives a warning concerning an unfavourable or inadmissible setting not fulfilling the required correlations.

38. Method according to Claim 36 or 37, **characterized in that** the program excludes a setting not fulfilling the required correlations.

39. Method for setting a spray frequency of a spray dampener having at least one fountain solution-applying spray nozzle (01) and one fountain solution-receiving roller (03; 04), **characterized in that** the spray frequency of the spray nozzle (01) is set as a function of a frequency of rotation of the fountain solution-receiving roller (03; 04) in such a way that the spray frequency avoids overlaps of sprayed-on fountain solution (02) at least for a certain number of successive revolutions of the fountain solution-receiving roller (03; 04), this certain number being at least the numerical value "2" or being greater than "2".

40. Method for setting a spray frequency of a spray dampener having at least one fountain solution-applying spray nozzle (01) and one fountain solution-receiving roller (03; 04), **characterized in that** the spray frequency of the spray nozzle (01) is set as a function of the diameter (D₀₃; D₀₄) of the fountain solution-receiving roller (03; 04) in such a way that the spray frequency avoids overlaps of sprayed-on fountain solution (02) at least for a certain number of successive revolutions of the fountain solution-receiving roller (03; 04), this certain number being at least the numerical value "2" or being greater than "2".

41. Method according to Claim 39 or 40, **characterized in that**, in a spray dampener having a plurality of spray nozzles (01) in the axial direction of the fountain solution-receiving roller (03; 04), the spray frequency thereof is set in such a way that the spray frequency avoids overlaps of sprayed-on fountain solution (02) at least for a certain number of successive revolutions of the fountain solution-receiving roller (03; 04), this certain number being at least the numerical value "2" or being greater than "2".

42. Method according to Claim 39, 40 or 41, **characterized in that** the spray frequency avoids overlaps of sprayed-on fountain solution (02) at least for two successive revolutions of the fountain solution-receiving roller (03; 04).

43. Method according to Claim 39, 40 or 41, **characterized in that** the spray frequency avoids overlaps of sprayed-on fountain solution (02) at least for five successive revolutions of the fountain solution-receiving roller (03; 04).

44. Method according to Claim 39, 40 or 41, **characterized in that** the spray frequency avoids overlaps of sprayed-on fountain solution (02) at least for ten successive revolutions of the fountain solution-receiving roller (03; 04).

45. Method according to Claim 39, 40 or 41, **characterized in that** the spray frequency avoids overlaps of sprayed-on fountain solution (02) at least for any desired number of successive revolutions of the fountain solution-receiving roller (03; 04).

46. Method according to Claim 39 or 40, **characterized in that** the spray nozzle (01) sprays the fountain solution (02) along the circumference (U₀₃; U₀₄) of the fountain solution-receiving roller (03; 04).

47. Method according to Claim 1, 2, 39 or 40, **characterized in that** it is used in a rotary offset printing press.

## Revendications

1. Procédé pour régler une corrélation entre une durée de période (T_{A01}) au moins d'une buse de pulvérisation (01), délivrant un agent d'humidification (02) en un flux quantitatif discontinu, d'un dispositif humidificateur par pulvérisation, et une durée de rotation (T₀₃) d'un cylindre de forme (03) ou une durée de rotation (T₀₄) d'un rouleau humidificateur (04) du groupe humidificateur par pulvérisation, la durée de période (T_{A01}), pendant laquelle l'agent d'humidification (02) est délivré, étant composée d'une durée de délivrance (Tₒₙ) de la buse de pulvérisation (01) et d'un temps de pause (T_{off}) de la buse de pulvérisation (01), **caractérisé en ce que** la durée de période (T_{A01}), pendant laquelle l'agent d'humidification (02) est délivré, ou un multiple entier de cette durée de période (nT_{A01}, avec n=1, 2, 3 ...), est réglée par rapport à la durée de rotation (T₀₄) du cylindre de forme (03), à la durée de rotation (T₀₄) du rouleau de groupe humidificateur (04), ou à leurs multiples entiers (nT₀₃ ; nT₀₄ avec n=1, 2, 3..), de manière que, pendant le fonctionnement du groupe humidificateur par pulvérisation, l'agent d'humidification (02) soit de nouveau appliqué, à sa dose complète, au plus tôt à partir du troisième tour de rotation du cylindre de forme (03) ou du rouleau humidificateur (04), au même emplacement de la périphérie (U₀₃) du cylindre de forme (03) ou de la périphérie (U₀₄) du rouleau humidificateur (04).

2. Procédé pour régler une corrélation entre une durée de période (T_{A01}) au moins d'une buse de pulvérisation (01), délivrant un agent d'humidification (02) en un flux quantitatif discontinu, d'un dispositif humidificateur par pulvérisation, et une durée de rotation (T₀₃) d'un cylindre de forme (03) ou une durée de rotation (T₀₄) d'un rouleau humidificateur (04) du groupe humidificateur par pulvérisation, la durée de période (T_{A01}), pendant laquelle l'agent d'humidification (02) est délivré, étant composée d'une durée de délivrance (Tₒₙ) de la buse de pulvérisation (01) et d'un temps de pause (T_{off}) de la buse de pulvérisation (01), **caractérisé en ce que** la durée de période (T_{A01}), pendant laquelle l'agent d'humidification (02) est délivré, ou un multiple entier de cette durée de période (nT_{A01}, avec n=1, 2, 3 ...), est réglée en fonction du diamètre (D₀₃) du cylindre de forme (03), ou du diamètre (D₀₄) du rouleau de groupe humidificateur (04), de manière que, pendant le fonctionnement du groupe humidificateur par pulvérisation, l'agent d'humidification (02) soit de nouveau appliqué, à sa dose complète, au plus tôt à partir du troisième tour de rotation du cylindre de forme (03) ou du rouleau humidificateur (04), au même emplacement de la périphérie (U₀₃) du cylindre de forme (03) ou de la périphérie (U₀₄) du rouleau humidificateur (04).

3. Procédé selon la revendication 1 ou 2, **caractérisé en ce que**, pendant le fonctionnement du groupe humidificateur par pulvérisation, l'agent d'humidification (02) est de nouveau appliqué, à sa dose complète, au plus tôt à partir du dixième tour de rotation du cylindre de forme (03) ou du rouleau humidificateur (04), au même emplacement de la périphérie (U₀₃) du cylindre de forme (03) ou de la périphérie (U₀₄) du rouleau humidificateur (04).

4. Procédé selon la revendication 1 ou 2, **caractérisé en ce que** la durée de période (T_{A01}), pendant laquelle l'agent d'humidification (02) est délivré, ou un multiple entier de cette durée de période (nT_{A01}, avec n=1, 2, 3 ...), pendant le fonctionnement du groupe humidificateur par pulvérisation, lorsqu'il n'y a aucune durée de rotation (T₀₃ ; T₀₄) du cylindre de forme (03) ou du rouleau humidificateur (04), correspond à la durée de rotation (T₀₄) du cylindre de forme (03), à la durée de rotation (T₀₄) du rouleau de groupe humidificateur (04), ou à leurs multiples entiers (nT₀₃ ; nT₀₄ avec n=1, 2, 3..),

5. Procédé selon la revendication 1 ou 2, **caractérisé en ce que** la buse de pulvérisation (01), disposée de façon localement fixe par rapport au rouleau de groupe humidificateur (04), au moins pendant sa délivrance de l'agent d'humidification (02), délivre l'agent d'humidification (02) le long de la périphérie (U₀₄) du rouleau de groupe humidificateur (04).

6. Procédé selon la revendication 5, **caractérisé en ce que**, pendant sa rotation, le rouleau de groupe humidificateur (04) reçoit l'agent d'humidification (02) sur sa périphérie (U₀₄).

7. Procédé selon la revendication 1 ou 2, **caractérisé en ce que** le rouleau de groupe humidificateur (04) transmet l'agent d'humidification (02), au moins partiellement, au cylindre de forme (03).

8. Procédé selon la revendication 1 ou 2, **caractérisé en ce que** la durée de délivrance (Tₒₙ) de la buse de pulvérisation (01), son temps de pause (T_{off}), ou les deux temps (Tₒₙ ; T_{off}), sont réglables de façon variable.

9. Procédé selon la revendication 1 ou 2, **caractérisé en ce que** la durée de période (T_{A01}) est variable.

10. Procédé selon la revendication 1 ou 2, **caractérisé en ce qu'**une différence temporelle (ΔT1), entre la durée de rotation (T₀₃) du cylindre de forme (03) ou la durée de rotation (T₀₄) du rouleau de groupe humidificateur (04), et la durée de période (T_{A01}), pendant laquelle l'agent d'humidification (02) est délivré, ou un multiple entier de cette durée de période (nT_{A01}, avec n=1, 2, 3 ...), est supérieure à la durée de délivrance (Tₒₙ) de la buse de pulvérisation (01), lorsque la durée de période (T_{A01}), pendant laquelle l'agent d'humidification (02) est délivré, ou un multiple entier de cette durée de période (nT_{A01}, avec n=1, 2, 3 ...), est inférieure à la durée de rotation (T₀₃) du cylindre de forme (03) ou à la durée de rotation (T₀₄) du rouleau de groupe humidificateur (04).

11. Procédé selon la revendication 1 ou 2, **caractérisé en ce que** la durée de période (T_{A01}), pendant laquelle l'agent d'humidification (02) est délivré, est réglée à une valeur située hors d'un intervalle (X), dont la valeur limite inférieure (tᵤ) est un multiple entier ((n+1)*T₀₃ ; (n+1)*T₀₄ avec n=1, 2, 3...), faisant immédiatement suite à la durée de période (T_{A01}) précitée, de la durée de rotation (T₀₃) du cylindre de forme (03) ou de la durée de rotation (T₀₄) du rouleau de groupe humidificateur (04), diminuée de la durée de délivrance (Tₒₙ) de la buse de pulvérisation (01), et dont la valeur limite supérieure (tₒ) est le multiple entier ((n+1)*T₀₃ ; (n+1)*T₀₄ avec n=1, 2, 3...), faisant immédiatement suite à la durée de période (T_{A01}) précitée, de la durée de rotation (T₀₃) du cylindre de forme (03) ou de la durée de rotation (T₀₄) du rouleau humidificateur (04), lorsque la durée de période (T_{A01}), pendant laquelle l'agent d'humidification (02) est délivré, est supérieure à un multiple entier ((n+1)*T₀₃ ; (n+1)*T₀₄ avec n=1, 2, 3...), précédant immédiatement la valeur limite inférieure (tᵤ), de la durée de rotation (T₀₃) du cylindre de forme (03) ou de la durée de rotation (T₀₄) du rouleau de groupe humidificateur (04).

12. Procédé selon la revendication 1 ou 2, **caractérisé en ce que**, dans le cas où l'on a un groupe d'humidification par pulvérisation comprenant plusieurs rouleaux de groupe humidificateur (04), un temps total (T), composé de la durée de période (T_{A01}), pendant laquelle l'agent d'humidification (02) est délivré au rouleau de groupe humidificateur (04) par la buse de pulvérisation (01), et d'une durée de transport (T_{TR}), nécessitée par le au moins un autre rouleau de groupe humidificateur (04), de sa réception de l'agent d'humidification (02) jusqu'à sa transmission, au moins partielle, au cylindre de forme (03), est différent d'un multiple entier de la durée de rotation (nT_{A03}, avec n=1, 2, 3 ...) du cylindre de forme (03).

13. Procédé selon la revendication 1 ou 2, **caractérisé en ce que** sur le cylindre de forme (03) est appliqué un film, composé de l'agent d'humidification (02), d'une épaisseur de couche comprise dans la fourchette de 1 µm à 10 µm.

14. Procédé selon la revendication 1 ou 2, **caractérisé en ce que** la durée de délivrance (Tₒₙ) de la buse de pulvérisation (01), son temps de pause (T_{off}), ou les deux temps (Tₒₙ ; T_{off}), sont réglables de manière que la corrélation souhaitée, entre la durée de période (T_{A01}), pour la délivrance de l'agent d'humidification (02), et la durée de rotation (T₀₃) du cylindre de forme (03), ou la durée de rotation (T₀₄) du rouleau de groupe humidificateur (04), soit satisfaite.

15. Procédé selon la revendication 14, **caractérisé en ce que** le réglage de la durée de délivrance (Tₒₙ) de la buse de pulvérisation (01), de son temps de pause (T_{off}), ou des deux temps (Tₒₙ ; T_{off}), s'effectue en fonction de la durée de rotation (T₀₃) du cylindre de forme (03), ou de la durée de rotation (T₀₄) du rouleau de groupe humidificateur (04).

16. Procédé selon la revendication 14, **caractérisé en ce que** le réglage de la durée de délivrance (Tₒₙ) de la buse de pulvérisation (01), de son temps de pause (T_{off}), ou des deux temps (Tₒₙ ; T_{off}), s'effectue en prenant en considération un rapport de transformation cinématique entre le cylindre de forme (03) et le rouleau de groupe humidificateur (04), du fait des diamètres (D₀₃ ; D₀₄) de valeur différente.

17. Procédé selon la revendication 1 ou 2, **caractérisé en ce que** la durée de délivrance (Tₒₙ) de l'agent d'humidification (02) délivré périodiquement par la buse de pulvérisation (01), et sa durée de période (T_{A01}), commencent simultanément.

18. Procédé selon la revendication 1 ou 2, **caractérisé en ce que** la durée de période (T_{A01}), pendant laquelle l'agent d'humidification (02) est délivré, ou la durée de période (T_{A03}) du cylindre de forme (03) pour recevoir l'agent d'humidification (02), est au moins du double de la durée de rotation (T₀₃) du cylindre de forme (03).

19. Procédé selon la revendication 10, **caractérisé en ce que** la différence (ΔT1), entre la durée de rotation (T₀₃) du cylindre de forme (03) et la durée de période (T_{A01}), pendant laquelle l'agent d'humidification (02) est délivré, ou la durée de période (T_{A03}) pour recevoir l'agent d'humidification (02), ou ses multiples entiers (nT_{A01}, nT_{A03}, avec n=1, 2, 3 ...), est au plus d'un dixième de la durée de rotation (T₀₃) du cylindre de forme (03).

20. Procédé selon la revendication 11, **caractérisé en ce que** la durée de l'intervalle (X) est au maximum d'un dixième de la durée de rotation (T₀₃) du cylindre de forme (03).

21. Procédé selon la revendication 10 ou 11, **caractérisé en ce que** la durée de rotation (T₀₃) du cylindre de forme (03) est différente d'un multiple entier de la différence (nΔT1), ou de l'intervalle (nX), chaque fois avec n=1, 2, 3 ....

22. Procédé selon la revendication 1 ou 2, **caractérisé en ce que** la buse de pulvérisation (01) délivre l'agent d'humidification (02) à au moins un rouleau de groupe humidificateur (04) en rotation, et le rouleau de groupe humidificateur (04) transfère l'agent d'humidification (02), en un point de contact (08) avec le cylindre de forme (03), au moins partiellement sur le cylindre de forme (03).

23. Procédé selon la revendication 1 ou 2, **caractérisé en ce que** plusieurs rouleaux de groupe humidificateur (04) sont prévus, l'un des rouleaux de groupe humidificateur (04) recevant l'agent d'humidification (02) délivré par la buse de pulvérisation (01) et, en un point de contact (07) avec un rouleau de groupe humidificateur (04) subséquent, le transférant au moins partiellement à celui-ci.

24. Procédé selon la revendication 23, **caractérisé en ce que** les rouleaux de groupe humidificateur (04) diffèrent les uns des autres, quant à leur diamètre (D₀₄) ou à leur durée de rotation (T₀₄).

25. Procédé selon la revendication 22, **caractérisé en ce que** le diamètre (D₀₄) d'au moins un rouleau de groupe humidificateur (04) est inférieur à un diamètre (D₀₃) du cylindre de forme (03).

26. Procédé selon la revendication 10 ou 11, **caractérisé en ce que** les corrélations citées, eu égard à la durée de rotation (T₀₃) du cylindre de forme (03), valent, de manière correspondante, pour la corrélation entre la durée de période (T_{A01}), pendant laquelle l'agent d'humidification (02) est délivré, et la durée de rotation (T₀₄) du rouleau de groupe humidificateur (04).

27. Procédé selon la revendication 1 ou 2, **caractérisé en ce que** les corrélations citées, eu égard à la durée de rotation (T₀₃) du cylindre de forme (03), ou à la durée de rotation (T₀₄) du rouleau de groupe humidificateur (04), valent, au moins pour un tiers supérieur de la plage de valeurs de la durée de rotation (T₀₃) du cylindre de forme (03), ou de la durée de rotation (T₀₄) du rouleau de groupe humidificateur (04).

28. Procédé selon la revendication 1 ou 2, **caractérisé en ce que** les corrélations citées, eu égard à la durée de rotation (T₀₃) du cylindre de forme (03), ou à la durée de rotation (T₀₄) du rouleau de groupe humidificateur (04), valent, sur la totalité de la plage de valeurs de la durée de rotation (T₀₃) du cylindre de forme (03), ou de la durée de rotation (T₀₄) du rouleau de groupe humidificateur (04).

29. Procédé selon la revendication 1 ou 2, **caractérisé en ce qu'**un temps total (T), composé de la durée de période (T_{A01}), pendant laquelle l'agent d'humidification (02) est délivré au rouleau de groupe humidificateur (04) par la buse de pulvérisation (01), et d'une durée de transport (T_{TR}), nécessitée par le au moins un autre rouleau de groupe humidificateur (04), de sa réception de l'agent d'humidification (02) jusqu'à sa transmission, au moins partielle, au cylindre de forme (03), est différent d'un multiple entier de la durée de rotation (nT_{A03}, avec n=1, 2, 3 ...) du cylindre de forme (03).

30. Procédé selon la revendication 29, **caractérisé en ce qu'**une différence de temps (ΔT2), entre la durée de rotation (T₀₃) du cylindre de forme (03) et le temps total (T), est supérieur à la durée de délivrance (Tₒₙ) de la buse de pulvérisation (01), lorsque le temps total (T), ou un multiple entier de ce temps total (nT, avec n=1, 2, 3 ...), est inférieur à la durée de rotation (T₀₃) du cylindre de forme (03).

31. Procédé selon la revendication 29, **caractérisé en ce que** le temps total (T) est réglé à une valeur située hors d'un intervalle (X), dont la valeur limite inférieure (tᵤ) est un multiple entier ((n+1)*T₀₃ avec n=1, 2, 3...), faisant immédiatement suite à la durée de période (T_{A01}), de la durée de rotation (T₀₃) du cylindre de forme (03), diminué de la durée de délivrance (Tₒₙ) de la buse de pulvérisation (01), et dont la valeur limite supérieure (tₒ) est le multiple entier ((n+1)*T₀₃ ; (n+1)*T₀₄ avec n=1, 2, 3...), faisant immédiatement suite au temps total (T), de la durée de rotation (T₀₃) du cylindre de forme (03), lorsque le temps total (T) est supérieur à un multiple entier (nT₀₃ avec n=1, 2, 3...), précédant immédiatement la valeur limite inférieure (tᵤ), de la durée de rotation (T₀₃) du cylindre de forme (03).

32. Procédé selon la revendication 1 ou 2, **caractérisé en ce que** le au moins un rouleau de groupe humidificateur (04) est disposé axialement par rapport au cylindre de forme (03).

33. Procédé selon la revendication 1 ou 2, **caractérisé en ce que** la buse de pulvérisation (01) expulse l'agent d'humidification (02) par impulsions.

34. Procédé selon la revendication 1 ou 2, **caractérisé en ce que** plusieurs buses de pulvérisation (01) espacées les unes des autres sont disposées dans la direction axiale du cylindre de forme (03) ou du au moins un rouleau de groupe humidificateur (04).

35. Procédé selon la revendication 1 ou 2, **caractérisé en ce que** la durée de délivrance (Tₒₙ) de la buse de pulvérisation (01), son temps de pause (T_{off}), ou les deux temps (Tₒₙ ; T_{off}), sont réglés de façon variable, par télécommande, depuis un pupitre d'une machine à imprimer afférente.

36. Procédé selon la revendication 1 ou 2, **caractérisé en ce que** la durée de délivrance (Tₒₙ) de la buse de pulvérisation (01), son temps de pause (T_{off}), ou les deux temps (Tₒₙ ; T_{off}), sont réglés ou réajustés à l'aide d'un programme, le programme déterminant, en fonction de chaque valeur de la durée de rotation (T₀₃) du cylindre de forme (03) ou de la durée de rotation (T₀₄) du rouleau de groupe humidificateur (04), au moins un réglage satisfaisant aux corrélation requises.

37. Procédé selon la revendication 36, **caractérisé en ce que** le programme avertit si l'on est en présence d'un réglage désavantageux ou inadmissible, ne satisfaisant pas les corrélations requises.

38. Procédé selon la revendication 36 ou 37, **caractérisé en ce que** le programme exclut un réglage ne satisfaisant pas les corrélations requises.

39. Procédé pour régler une fréquence de pulvérisation d'un groupe humidificateur par pulvérisation, comprenant au moins une buse de pulvérisation (01), appliquant un agent d'humidification, et un rouleau (03 ; 04) recevant l'agent d'humidification, **caractérisé en ce que** la fréquence de pulvérisation de la buse de pulvérisation (01) est réglée en fonction d'une fréquence de rotation du rouleau (03 ; 04) recevant l'agent d'humidification, de manière que la fréquence de pulvérisation évite les superpositions d'agent d'humidification (02) appliqué par pulvérisation, au moins pour un nombre déterminé de tours de rotation successifs du rouleau (03 ; 04) recevant l'agent d'humidification, ce nombre déterminé étant au moins la valeur numérique "2" ou étant supérieur à "2".

40. Procédé pour régler une fréquence de pulvérisation d'un groupe humidificateur par pulvérisation, comprenant au moins une buse de pulvérisation (01), appliquant un agent d'humidification, et un rouleau (03 ; 04) recevant l'agent d'humidification, **caractérisé en ce que** la fréquence de pulvérisation de la buse de pulvérisation (01) est réglée en fonction d'un diamètre (D₀₃ ; D₀₄) du rouleau (03 ; 04) recevant l'agent d'humidification, de manière que la fréquence de pulvérisation évite les superpositions d'agent d'humidification (02) appliqué par pulvérisation, au moins pour un nombre déterminé de tours de rotation successifs du rouleau (03 ; 04) recevant l'agent d'humidification, ce nombre déterminé étant au moins la valeur numérique "2" ou étant supérieur à "2".

41. Procédé selon la revendication 39 ou 40, **caractérisé en ce que**, dans le cas d'un groupe humidificateur par pulvérisation équipé de plusieurs buses de pulvérisation (01), disposées dans la direction axiale du rouleau (03 ; 04) recevant l'agent d'humidification, sa fréquence de pulvérisation est réglée de manière que la fréquence de pulvérisation évite des superpositions d'agent d'humidification (02) appliqué par pulvérisation, au moins pour un nombre déterminé de tours de rotation successifs du rouleau (03 ; 04) recevant l'agent d'humidification, ce nombre déterminé étant au moins la valeur numérique "2" ou étant supérieur à "2".

42. Procédé selon la revendication 39, 40 ou 41, **caractérisé en ce que** la fréquence de pulvérisation évite des superpositions d'agent d'humidification (02) appliqué par pulvérisation, au moins pour deux tours de rotation successifs du rouleau (03 ; 04) recevant l'agent d'humidification.

43. Procédé selon la revendication 39, 40 ou 41, **caractérisé en ce que** la fréquence de pulvérisation évite des superpositions d'agent d'humidification (02) appliqué par pulvérisation, au moins pour cinq tours de rotation successifs du rouleau (03 ; 04) recevant l'agent d'humidification.

44. Procédé selon la revendication 39, 40 ou 41, **caractérisé en ce que** la fréquence de pulvérisation évite des superpositions d'agent d'humidification (02) appliqué par pulvérisation, au moins pour dix tours de rotation successifs du rouleau (03 ; 04) recevant l'agent d'humidification.

45. Procédé selon la revendication 39, 40 ou 41, **caractérisé en ce que** la fréquence de pulvérisation évite des superpositions d'agent d'humidification (02) appliqué par pulvérisation, pour des nombres quelconques de tours de rotation successifs du rouleau (03 ; 04) recevant l'agent d'humidification.

46. Procédé selon la revendication 39 ou 40, **caractérisé en ce que** la buse de pulvérisation (01) applique par pulvérisation l'agent d'humidification (02) le long de la périphérie (U₀₃, U₀₄) du rouleau (03 ; 04) recevant l'agent d'humidification.

47. Procédé selon la revendication 1, 2, 39 ou 40, **caractérisé en ce qu'**il est appliqué dans une machine à imprimer rotative offset.
